# FASCICULE DE BREVET EUROPEEN

(11) **EP 2 501 889 B1**
(45) Date de publication et mention de la délivrance du brevet: **07.08.2013**
(21) Numéro de dépôt: 10785475.4
(22) Date de dépôt: 15.10.2010
(51) Int. Cl.: E21B 17/01

(54) **INSTALLATION DE LIAISONS FOND-SURFACE DISPOSEES EN EVENTAIL**
ANLAGE AUS FÄCHERFÖRMIG ANGEORDNETEN GRUND-OBERFLÄCHEN-VERBINDUNGEN
FACILITY HAVING FANNED SEABED-TO-SURFACE CONNECTIONS

(30) Priorité: 17.11.2009 FR 0958096
(43) Date de publication de la demande: 26.09.2012
(73) Titulaire: Saipem SA, 78180 Montigny-le-Bretonneux (FR)
(72) Inventeur: SINTINI, Gianluca, I-47100 Forli (IT); ROTA, Gianmarco, I-Cap 24030 Mozzo (BG) (IT); CASOLA, Floriano, I-21045 Gazzada Schianno (VA) (IT); FATICA, Giulio, I-20152 Milano (IT)
(74) Mandataire: Domange, Maxime
(86) Numéro de dépôt international: PCT/FR2010/052197
(87) Numéro de publication internationale: WO 2011/061422

(56) Documents cités:
- WO-A1-00/08262
- FR-A1- 2 790 054
- FR-A1- 2 809 136
- FR-A1- 2 821 143
- FR-A1- 2 826 051
- FR-A1- 2 839 110
- FR-A1- 2 890 098
- US-A- 5 639 187
- US-A1- 2008 311 804
- US-B1- 6 415 828
- US-B2- 6 688 348

## Description

La présente invention concerne une installation de liaisons fond-surface multiples entre des conduites sous-marines reposant au fond de la mer et un support flottant en surface, comprenant une multiplicité de tours hybrides constituées d'une conduite flexible reliée à une conduite rigide montante, ou riser vertical, dont l'extrémité inférieure est solidaire d'un dispositif d'ancrage comprenant une embase reposant au fond de la mer.

Le secteur technique de l'invention est plus particulièrement le domaine de la fabrication et de l'installation de colonnes montantes (« riser ») de production pour l'extraction sous-marine de pétrole, de gaz ou autre matériau soluble ou fusible ou d'une suspension de matière minérale à partir de tête de puits immergé jusqu'à un support flottant, pour le développement de champs de production installés en pleine mer au large des côtes. L'application principale et immédiate de l'invention étant dans le domaine de la production pétrolière.

Le support flottant comporte en général des moyens d'ancrage pour rester en position malgré les effets des courants, des vents et de la houle. Il comporte aussi en général des moyens de stockage et de traitement du pétrole ainsi que des moyens de déchargement vers des pétroliers enleveurs, ces derniers se présentant à intervalle régulier pour effectuer l'enlèvement de la production. L'appellation courante de ces supports flottants est le terme anglo-saxon "Floating Production Storage Offloading" (signifiant "moyen flottant de stockage, de production et de déchargement"), dont on utilise le terme abrégé "FPSO" dans l'ensemble de la description suivante.

On connaît des liaisons fond-surface d'une conduite sous-marine reposant au fond de la mer, liaison du type tour-hybride comprenant :
- un riser vertical dont l'extrémité inférieure est ancrée au fond de la mer par le biais d'une articulation flexible, et relié à une dite conduite reposant au fond de la mer, et l'extrémité supérieure est tendue par un flotteur immergé en subsurface auquel elle est reliée, et
- une conduite de liaison, en général une conduite de liaison flexible, entre l'extrémité supérieure dudit riser et un support flottant en surface, ladite conduite de liaison flexible prenant, le cas échéant, de par son propre poids la forme d'une courbe en chaînette plongeante, c'est-à-dire descendant largement en dessous du flotteur pour remonter ensuite jusqu'audit support flottant.

On connaît également des liaisons fond-surface réalisées en remontant de manière continue jusqu'en subsurface des conduites résistantes et rigides constituées d'éléments tubulaires en acier de forte épaisseur soudés ou vissés entre eux, en configuration de chaînette avec une courbure continûment variable dans toute leur longueur en suspension, communément appelés « Steel Catenary Riser » (SCR) signifiant « riser en acier en forme de chaînette » et aussi communément appelés « conduite rigide du type caténaire » ou « riser du type SCR ».

Une telle conduite caténaire peut remonter jusqu'au support flottant en surface ou seulement jusqu'à un flotteur en subsurface qui tensionne son extrémité supérieure, laquelle extrémité supérieure est alors reliée à un support flottant par une conduite de liaison flexible plongeante.

Des risers caténaires à configuration renforcée sont décrits dans WO 03/102350 de la demanderesse.

Dans WO 00/49267, on a proposé comme conduite de liaison entre le riser dont le sommet est tensionné par un flotteur immergé en surface et le support flottant, des conduites rigides de type SCR et on installe le flotteur en tête du riser à une distance plus grande de la surface notamment à au moins 300 m de la surface, de préférence au moins 500 m.

Dans WO 00/49267 de la demanderesse, on a décrit une tour hybride multiple comportant un système d'ancrage avec un tendon vertical constitué soit d'un câble, soit d'une barre métallique, soit encore d'une conduite tendue à son extrémité supérieure par un flotteur. L'extrémité inférieure du tendon est fixée à une embase reposant au fond. Ledit tendon comporte des moyens de guidage répartis sur toute sa longueur à travers lesquels passe une pluralité de dits risers verticaux. Ladite embase peut être posée simplement sur le fond de la mer et rester en place par son propre poids, ou rester ancrée au moyen de piles ou tout autre dispositif propre à la maintenir en place. Dans WO 00/49267, l'extrémité inférieure du riser vertical est apte à être connectée à l'extrémité d'une manchette coudée, mobile, entre une position haute et une position basse, par rapport à ladite embase, à laquelle cette manchette est suspendue et associée à un moyen de rappel la ramenant en position haute en l'absence du riser. Cette mobilité de la manchette coudée permet d'absorber les variations de longueur du riser sous les effets de la température et de la pression. En tête du riser vertical, un dispositif de butée, solidaire de celui-ci, vient s'appuyer sur le guide support installé en tête du flotteur et maintient ainsi la totalité du riser en suspension.

La liaison avec la conduite sous-marine reposant sur le fond de la mer est en général effectuée par une portion de conduite en forme de queue de cochon ou en forme de S, ledit S étant alors réalisé dans un plan soit vertical soit horizontal, la liaison avec ladite conduite sous-marine étant en général réalisée par l'intermédiaire d'un connecteur automatique.

Ainsi, il existe une grande variété de liaisons fond-surface permettant de relier des têtes de puits sous-marines à un support flottant de type FPSO et dans certains développements de champs, on relie plusieurs têtes de puits en parallèle à une même liaison fond-surface de manière à limiter l'occupation du bordé du FPSO, car chacune desdites liaisons fond-surface doit être écartée de ses voisines immédiates pour éviter toute interférence et tout choc, non seulement au niveau des flotteurs, mais aussi au niveau des conduites flexibles et des câbles électriques de liaison avec ledit FPSO.

Dans certains développements de champs, on est obligé de relier chacune des tête de puits individuellement au dit FPSO et on se retrouve alors avec une très grande quantité de liaisons fond-surface que l'on ne sait alors plus installer car la longueur du bordé du FPSO est limitée et n'accepte qu'un nombre limité de liaisons fond-surface.

On cherche à mettre en oeuvre un maximum de liaisons fond-surface à partir d'un même support flottant pour optimiser l'exploitation des champs pétroliers. C'est pourquoi on a proposé différents systèmes pouvant associer plusieurs risers verticaux ensemble afin de réduire l'encombrement du champ d'exploitation et pouvoir mettre en oeuvre un plus grand nombre de liaisons fond-surface reliés à un même support flottant. Typiquement il est nécessaire de pouvoir installer jusqu'à 30, voire 40 liaisons fond- surface à partir d'un même support flottant.

Dans WO 00/49267, on a décrit une tour hybride multiple comportant un système d'ancrage avec un tendon vertical constitué soit d'un câble, soit d'une barre métallique, soit encore d'une conduite tendue à son extrémité supérieure par un flotteur. L'extrémité inférieure du tendon est fixée à une embase reposant au fond. Ledit tendon comporte des moyens de guidage répartis sur toute sa longueur à travers lesquels passent une pluralité de dits risers verticaux. Ladite embase peut être posée simplement sur le fond de la mer et rester en place par son propre poids, ou rester ancrée au moyen de piles ou tout autre dispositif propre à la maintenir en place. Dans WO 00/49267, l'extrémité inférieure du riser vertical est apte à être connectée à l'extrémité d'une manchette coudée, mobile, entre une position haute et une position basse, par rapport à ladite embase, à laquelle cette manchette est suspendue et associée à un moyen de rappel la ramenant en position haute en l'absence du riser. Cette mobilité de la manchette coudée permet d'absorber les variations de longueur du riser sous les effets de la température et de la pression. En tête du riser vertical, un dispositif de butée, solidaire de celui-ci, vient s'appuyer sur le guide support installé en tête du flotteur et maintient ainsi la totalité du riser en suspension.

La liaison avec la conduite sous-marine reposant sur le fond de la mer est en général effectuée par une portion de conduite en forme de queue de cochon ou en forme de S, ledit 5 étant alors réalisé dans un plan soit vertical soit horizontal, la liaison avec ladite conduite sous-marine étant en général réalisée par l'intermédiaire d'un connecteur automatique.

Ce mode de réalisation comprenant une multiplicité de risers verticaux maintenus par une structure centrale comportant des moyens de guidage est relativement coûteux et complexe à installer. D'autre part, l'installation doit être préfabriquée à terre avant d'être remorquée en mer, puis une fois sur site, cabanée en vue d'être mise en place. En outre, sa maintenance requiert également des coûts d'exploitation relativement élevés.

Dans WO02/66786 et WO02/103153 au nom de la demanderesse, on a décrit des tours-hybrides à risers multiples avec des systèmes d'ancrage de risers verticaux aptes à recevoir 2 risers côte à côte à partir d'une même embase d'ancrage, et dont les flotteurs en tête desdits risers sont solidaires et fixés l'un à l'autre au moyen d'une structure articulée en forme de parallélogramme. Les 2 risers sont par ailleurs reliés à l'aide de colliers tubulaires fixés sur l'un des risers et relié par des bagues coulissant librement autour du deuxième riser, de sorte que les 2 risers peuvent suivre sensiblement les mêmes mouvements latéraux tout en étant relativement plus indépendants dans leurs mouvements verticaux.

En effet, lorsque l'on souhaite associer une pluralité de risers à un même support flottant, se pose le problème de l'interférence des mouvements desdits risers qui sont soumis au même mouvement que leur flotteur de tensionnement en tête sous l'effet des déplacements du support flottant en surface soumis à la houle, au vent et aux courants.

Lorsque l'on met en oeuvre une multiplicité de liaisons fond-surface de type tour-hybride comprenant chacune un unique riser vertical, il est nécessaire en pratique d'espacer les différences liaisons les unes par rapport aux autres, ceci pour au moins les 2 raisons suivantes :
1- Tout d'abord les embases respectives des 2 tours hybrides lorsqu'elles sont ancrées par des ancres à succion ancrées au fond de la mer, doivent être espacées d'une distance d'au moins 5 fois, de préférence au moins 10 fois, le diamètre desdites ancres pour éviter des interférences au niveau de la solidité du sol marin et garantir un ancrage fiable, et
2- d'autre part, les flotteurs au sommet des risers sont soumis à des déplacements dans un cône dont le sommet est situé au niveau du système d'ancrage, et dont l'angle nécessite de prévoir une distance suffisante entre les différents flotteurs en tête des risers verticaux pour éviter que ceux-ci ne viennent se heurter les uns contre les autres.

Ces contraintes impliquent un étalement de la zone d'exploitation et une limitation du nombre de liaisons fond-surface pouvant être reliées sur un même support flottant, au niveau des bordés pour éviter les interférences entre les différentes liaisons.

De plus, le pétrole brut cheminant sur de très grandes distances, plusieurs kilomètres, on doit leur fournir un niveau d'isolation extrême coûteux pour, d'une part minimiser l'augmentation de viscosité qui conduirait à une réduction de la production horaire des puits, et d'autre part d'éviter le blocage du flot par dépôt de paraffine, ou formation d'hydrates dès lors que la température descend aux alentours de 30-40°C. Ces derniers phénomènes sont d'autant plus critiques, particulièrement en Afrique de l'Ouest, que la température du fond de la mer est de l'ordre de 4°C et que les pétroles bruts sont de type paraffinique. Il est donc souhaitable que les liaisons fond-surface soient de longueurs réduites et donc que l'encombrement des différentes liaisons reliées à un même support flottant soient limités.

C'est pourquoi on cherche à fournir une installation apte à exploiter depuis un même support flottant une pluralité de liaisons fond-surface de type tour-hybride d'encombrement et mouvement réduits et qui soit aussi plus simple à poser et pouvant être fabriquée en mer depuis un navire de pose de conduite, ceci afin d'éviter une préfabrication à terre suivie d'un remorquage sur site et d'un cabanage pour la mise en place finale de l'installation. *
* Dans FR 2 890 098, il est décrit une installation de liaisons fond-surface comprenant au moins deux liaisons fond-surface d'au moins deux conduites sous-marines reposant au fond de la mer.

Un but de la présente invention est donc de fournir une installation d'une grande quantité de liaisons fond-surface multiples et de types divers d'un côté d'un FPSO permettant de relier de préférence individuellement une pluralité de têtes de puits et d'installations sous-marines installées au fond de la mer à grande profondeur, c'est-à-dire au-delà de 1000m de profondeur d'eau.

Plus particulièrement encore, le problème posé selon la présente invention est donc de fournir une installation avec une multiplicité de liaisons fond-surface à partir d'un même support flottant, dont les procédés de pose et de mise en place de l'installation permettent à la fois :
- de réduire la distance d'implantation entre les différentes liaisons fond-surface, c'est-à-dire permettent d'installer une pluralité de liaisons fond-surface dans un espace le plus réduit possible ou en d'autres termes avec une emprise au sol réduite, ceci afin, entre autre, d'augmenter le nombre de liaisons fond-surface qu'il est possible d'installer le long du bordé d'un FPSO, sans que lesdites liaisons fond-surface n'interfèrent entre elles, et,
- une fabrication et mise en place aisée par fabrication et pose séquentielle des différentes conduites à partir d'un navire de pose en surface équipé d'une tour de pose en J, et enfin
- d'optimiser la mise en oeuvre des moyens de flottabilité dans le cas d'une mise en place étalée dans le temps sur une longue période de temps entre la mise en place des différentes liaisons fond-surface et ce, sans qu'il soit nécessaire de connaître au départ le nombre de liaisons qui sont à poser, ni leurs caractéristiques en termes de dimensions, et de poids unitaire.

En effet, lors de la phase d'ingénierie du développement d'un champ pétrolifère, le réservoir de pétrole n'est connu à ce stade que de manière incomplète, la production à plein régime impose alors bien souvent de reconsidérer, au bout de quelques années, les schémas initiaux de production et l'organisation des équipements associés. Ainsi, lors de l'installation du système initial, le nombre de liaisons fond-surface et leur organisation est défini par rapport à des besoins estimés, lesdits besoins étant de manière quasi-systématique revus à la hausse après la mise en production du champ, soit pour la récupération du pétrole brut, soit pour la nécessité d'injecter davantage d'eau dans le réservoir, soit encore pour récupérer ou réinjecter davantage de gaz. Au fur et à mesure de l'épuisement du réservoir, on est en général amené à forer de nouveaux puits pour réinjecter de l'eau ou du gaz, ou encore à forer des puits de production en de nouveaux endroits du champ, de manière à augmenter le taux de récupération global, ce qui complique d'autant l'ensemble des liaisons fond-surface reliées au bordé du FPSO.

Un autre problème posé selon la présente invention est de pouvoir réaliser et installer de telles liaisons fond-surface pour conduites sous-marines à grandes profondeurs, telles qu'au delà de 1 000 mètres par exemple, et de type comportant une tour hybride verticale et dont le fluide transporté doit être maintenu au dessus d'une température minimale jusqu'à son arrivée en surface, en réduisant au minimum les composants sujets à déperdition thermique, en évitant les inconvénients créés par l'expansion thermique propre, ou différentielle, des divers composants de ladite tour, de manière à résister aux contraintes extrêmes et aux phénomènes de fatigue cumulée sur la durée de vie de l'ouvrage, qui dépasse couramment 20 années.

Un autre problème de la présente invention est aussi de fournir une installation de liaisons fond-surface multiples avec des tours hybrides dont le système d'ancrage soit d'une grande résistance et d'un faible coût, et dont les procédés de fabrication et mise en place des différents éléments constitutifs soient simplifié et également d'un faible coût, et puisse être réalisé en mer depuis un navire de pose.

Pour ce faire, la présente invention fournit, une installation de liaisons fond-surface comprenant une pluralité de liaisons fond-surface disposées en éventail depuis un même support flottant jusqu'à une pluralité de conduites sous-marines reposant au fond de la mer, lesdites liaisons fond-surface comprenant au moins :
1) un premier nombre k d'au moins 2, de préférence de 5 à 50, de préférence encore au moins 10, premières liaisons fond-surface, chaque dite première liaison fond-surface formant une première tour hybride comprenant chacune :
   1a) une première conduite rigide consistant en un premier riser vertical, dont l'extrémité inférieure est fixée à une première embase ancrée au fond de la mer et reliée à une première conduite sous-marine reposant au fond de la mer et dont l'extrémité supérieure est tensionnée de façon sensiblement verticale par un premier flotteur immergé en subsurface, de préférence à au moins 100m de profondeur, auquel elle est reliée, et
   1b) une première conduite de liaison flexible plongeante, assurant la liaison entre ledit support flottant et l'extrémité supérieure dudit premier riser, lesdites premières conduites flexibles étant accrochées au niveau d'un bordé dudit support flottant, deux points d'accroches dites premières conduites flexibles successives étant espacées l'une de l'autre, les différentes dites premières conduites flexibles étant de préférence régulièrement espacées d'une même distance, et deux plans verticaux virtuels passant respectivement par deux dites premières conduites de liaison flexibles successives au repos, étant disposés angulairement l'un par rapport à l'autre d'un premier angle αi avec i = 1 à k, les différents plans verticaux des différentes dites premières conduites de liaison flexibles étant en intersection sensiblement au niveau d'un même point C₀ dans un plan de section horizontale, de préférence les différents angles αi étant tous de même valeur, et
2) un deuxième nombre m d'au moins 1 deuxième liaison fond-surface, chaque dite deuxième liaison fond-surface formant une deuxième tour hybride comprenant :
   2a. une deuxième conduite rigide consistant en une colonne montante comprenant un deuxième riser vertical ou une deuxième conduite rigide caténaire de type SCR, dont l'extrémité inférieure est reliée à une deuxième conduite sous-marine reposant au fond de la mer et dont l'extrémité supérieure est tensionnée par un deuxième élément de flottabilité immergé en subsurface, de préférence à au moins 50m de profondeur, auquel elle est reliée, et
   2b. une deuxième conduite de liaison flexible assurant la liaison entre ledit support flottant et l'extrémité supérieure de ladite deuxième conduite rigide, chaque dite deuxième conduite flexible passant par une goulotte fixée à un dit premier flotteur délimitant ainsi deux portions de deuxièmes conduite flexible plongeante, respectivement de part et d'autre dudit premier flotteur, le point d'accroche de chaque dite deuxième conduite flexible sur le dit bordé étant situé à proximité, de préférence juxtaposé contre, le point d'accroche de ladite première conduite flexible en liaison avec ledit premier flotteur supportant ladite deuxième conduite flexible.

De préférence, l'installation de liaison fond-surface selon l'invention comprend :
- au moins 2, de préférence 5 à 50, de préférence encore au moins 10 dites deuxièmes liaisons fond-surface, et
- la distance la plus courte entre un point d'accroche d'une dite deuxième conduite flexible sur le support flottant et l'extrémité supérieure de ladite deuxième conduite rigide à laquelle elle est reliée, est supérieure à la distance la plus longue entre un point d'accroche d'une dite première conduite flexible sur le support flottant et l'extrémité supérieure de ladite première conduite rigide à laquelle elle est reliée.

On entend par « point d'accroche de deuxième conduite flexible située à proximité du point d'accroche de la première conduite flexible », que la distance entre le point d'accroche de la deuxième conduite flexible et le point d'accroche de la première conduite flexible est inférieure à la distance entre deux points d'accroche successifs de deux premières conduites flexibles successivement accrochées au bordé du support flottant.

On comprend que lesdits premiers flotteurs, dites premières conduites rigides et dites premières conduites flexibles sont dimensionnés en terme de flottabilité et de longueurs développées des conduites flexibles et positionnés entre eux de telle sorte que lesdits premiers angles αi-1 et αi avec i = 2 à k, sont supérieurs aux deuxièmes angles αi de débattement angulaire latéral desdits premiers flotteurs ou dites extrémités supérieures desdites premières conduites rigides respectives, en cas de mer agitée par courant, vagues ou houle, l'angle de débattement angulaire α'i étant un angle de même sommet C₀ que lesdits premiers angles αi et tel que la bissectrice de αi passe par ledit plan vertical Pi de ladite première conduite flexible respective.

En pratique, en espaçant les points d'accroche desdites premières conduites flexibles, disposées en éventail, on crée des corridors formant des secteurs angulaires au sein desquels les différents éléments de première liaison fond-surface et deuxième liaison fond-surface ne risquent pas d'heurter les éléments d'une autre dite première liaison fond-surface et/ou autre dite deuxième liaison fond-surface.

La présente invention est particulièrement avantageuse en ce qu'elle permet de tirer partie de la mise en oeuvre desdits premiers flotteurs pour servir de support intermédiaire à desdites deuxièmes conduites flexibles plus longues que lesdites premières conduites flexibles et ainsi de réduire la tension horizontale générée par ladite deuxième conduite flexible au niveau de l'extrémité supérieure de ladite deuxième conduite rigide, et ce sans augmenter sensiblement les tension horizontales au niveau dudit premier flotteur, car celles-ci s'équilibrent. Or, les tensions horizontales générées par lesdites conduites flexibles au niveau des extrémités supérieures des conduites rigides et au niveau des flotteurs auxquelles elles sont reliées sont à l'origine des mouvements, embardées et débattements latéraux desdites extrémités supérieures de conduites rigides, en cas de mer agitée.

On rappelle à ce propos que la fonction essentielle des conduites flexibles plongeantes est d'absorber au moins en partie les mouvements des extrémités supérieures de conduites rigides auxquelles une de leurs extrémités est reliée et/ou les mouvements de support flottant auquel leur autre extrémité est reliée en découplant mécaniquement les mouvements respectifs des extrémités supérieures de conduites rigides auxquelles elles sont reliées et des supports flottants auxquels elles sont également reliées à leur autre extrémité.

Un autre avantage de ce type d'installation est de :
- tolérer un plus grand débattement latéral des extrémités supérieures desdites deuxièmes conduites rigides compte tenu de leur plus grand éloignement du support flottant par rapport aux extrémités supérieures desdites premières conduites rigides, et/ou
- permettre de mettre en oeuvre une pluralité de deuxièmes conduites rigides reliées à une pluralité de deuxièmes conduites flexibles fixées à un même premier flotteur.

On comprend que les premières portions desdites deuxièmes conduites flexibles s'étendant entre le support flottant et ledit premier flotteur sont situées au-dessus desdites premières conduites flexibles dans la mesure où ledit premier flotteur est situé au-dessus de l'extrémité supérieure de ladite première conduite rigide à laquelle est reliée une extrémité de ladite conduite flexible.

De façon connue, une dite conduite de liaison flexible prend de par son propre poids la forme d'une courbe en chaînette plongeante, c'est-à-dire descendant largement en dessous de ses points d'accroche à chaque extrémité avec respectivement le support flottant et l'extrémité supérieure de la conduite rigide à laquelle elle est reliée, pour autant que la longueur de ladite conduite flexible soit supérieure à la distance entre son point d'accroche au support flottant et l'extrémité supérieure de ladite conduite rigide à laquelle elle est reliée.

En effet, avantageusement ledit premier flotteur, de préférence chaque dit premier flotteur supporte au moins deux dites deuxièmes conduites flexibles passant de préférence par respectivement au moins deux dites goulottes fixées au même dit premier flotteur.

Avantageusement, ladite deuxième conduite rigide consiste en un deuxième riser vertical, dont l'extrémité inférieure est fixée à une deuxième embase ancrée au fond de la mer et reliée à une dite deuxième conduite sous-marine reposant au fond de la mer et dont l'extrémité supérieure est tensionnée de façon sensiblement verticale par un deuxième flotteur immergé en subsurface, de préférence à au moins 50m de profondeur, auquel elle est reliée.

De préférence, la distance entre le support flottant et la plus proche desdites deuxièmes embases est supérieure à la distance entre ledit support flottant et la plus éloignée desdites premières embases.

Avantageusement, lesdits premiers flotteurs ne sont pas situés à égale distance d'un même bordé plat dudit support flottant auquel les extrémités desdites premières conduites flexibles sont reliées, et de préférence, lesdits premiers flotteurs sont tous situés à égale distance L₁ du point d'intersection C₀ desdits plans verticaux Pi desdites premières conduites flexibles accrochées sur un même bordé dudit support flottant, formant ainsi une première rangée circulaire R₁ de dits premiers flotteurs.

On comprend que si lesdits premiers flotteurs ne sont pas situés tous sensiblement à égale distance dudit point d'intersection C₀ situé au-delà du bordé dudit support flottant, cela signifie que lesdits premiers flotteurs ne sont pas alignés entre eux en rangée rectiligne parallèle au dit bordé plat.

De préférence, qu'une pluralité de dits deuxièmes flotteurs, de préférence au moins la majorité desdits deuxièmes flotteurs, sont situés sensiblement à une même distance L₂ du point d'intersection C₀ desdits plans verticaux Pi desdites premières conduites flexibles accrochées sur un même bordé dudit support flottant avec lesquelles lesdits deuxièmes flotteurs sont en liaison, formant ainsi une deuxième rangée circulaire R₂ de dits deuxièmes flotteurs.

On comprend que si lesdits premiers flotteurs et/ou dits deuxièmes flotteurs sont disposés selon un ordre notamment une rangée circulaire, alors lesdites premières embases et/ou dites deuxièmes embases respectives correspondantes sont également rangées selon un même ordre, notamment selon une rangée circulaire le cas échéant.

On entend ici par « deuxième conduite flexible en liaison avec un deuxième flotteur » ou « deuxième conduite flexibles en liaison avec une deuxièmes embase », que ladite deuxième conduite flexible et ledit deuxième flotteur ou respectivement dite deuxième embase appartiennent à une même deuxième liaison fond-surface.

De préférence encore, les différents dits deuxièmes flotteurs en liaison avec un même dit premier flotteur ne sont pas situés tous à une même distance dudit premier flotteur et les différentes dites deuxièmes embases en liaison avec un même dit premier flotteur, ne sont pas toutes situés à une même distance du point d'accroche sur le support flottant de ladite deuxième liaison fond-surface correspondante.

On entend ici par « deuxième flotteur ou deuxième embase en liaison avec un même premier flotteur » que lesdites deuxièmes liaisons fond-surface comprenant lesdits deuxièmes flotteurs et/ou dites deuxièmes embases comprennent desdites deuxièmes conduites flexibles supportées par un même dit premier flotteur.

De préférence encore, lesdits deuxièmes flotteurs forment au moins une deuxième rangée circulaire R₂ de deuxièmes flotteurs et une troisième rangée circulaire R'₂ de deuxièmes flotteurs plus éloignée L'₂ que ladite deuxième rangée circulaire de deuxièmes flotteurs.

On comprend que de la même manière, lesdites deuxièmes embases forment au moins une deuxième rangée circulaire de dites deuxièmes embases et une troisième rangée circulaire de dites deuxièmes embases plus éloignée du support flottant que ladite deuxième rangée circulaire de deuxièmes embases.

Avantageusement encore, moins deux dites deuxièmes conduites flexibles passant par un même dit premier flotteur sont fixées à des goulottes disposées à des hauteurs différentes sur ledit premier flotteur.

On comprend que cette disposition permet d'éviter les interférences entre deux conduites flexibles proches l'une de l'autre en cas d'agitation.

Avantageusement encore, au moins deux dites deuxièmes conduites flexibles passant par un même dit premier flotteur sont fixées à des goulottes disposées sur des faces opposées dudit premier flotteur.

Plus particulièrement, une installation selon l'invention comprend en outre au moins une nième liaison fond-surface, n étant un entier au moins égal à 3 comprenant :
a) une nième conduite rigide consistant en une colonne montante comprenant un nième riser vertical ou une nième conduite rigide caténaire de type SCR, dont l'extrémité inférieure est reliée à une nième conduite sous-marine reposant au fond de la mer et dont l'extrémité supérieure est tensionnée par un nième élément de flottabilité immergé en subsurface, de préférence un nième flotteur terminal, immergé au moins à 100m de profondeur auquel elle est reliée, et
b) une nième conduite de liaison flexible assurant la liaison entre le support flottant et l'extrémité supérieure de ladite nième conduite rigide, chaque dite nième conduite flexible passant par n-1 goulottes fixées respectivement à n-1 flotteurs intermédiaire immergés en subsurface délimitant ainsi n portions plongeantes de dites nième conduite flexible, chacun desdits n-1 flotteurs intermédiaires étant de préférence un flotteur de tensionnement d'au moins une, de préférence de la totalité, des (n-1)ièmes conduites rigides, de respectivement (n-1)ièmes liaisons fond-surface.

On comprend que la liaison fond-surface d'ordre n-1 correspond à ladite première liaison fond-surface et la liaison fond-surface d'ordre n-1 correspond à une n-1ième liaison fond-surface.

Dans un mode de réalisation particulier, une dite deuxième ou nième conduite rigide, n étant un entier au moins égal à 3, est une conduite de type caténaire constituée par l'extrémité d'une deuxième ou respectivement nième conduite sous-marine reposant au fond de la mer remontant jusqu'en subsurface selon une courbe en chaînette, essentiellement selon une courbe continûment variable jusqu'à un dit deuxième ou respectivement nième flotteur terminal.

De préférence, ledit deuxième ou nième flotteur terminal au sommet d'une dite deuxième ou nième conduite rigide de type caténaire est solidaire et fixée rigidement à au moins un autre dit deuxième ou nième flotteur en liaison avec un dit deuxième ou respectivement nième riser vertical, les différents deuxièmes, respectivement nièmes flotteurs terminaux fixés rigidement ensemble étant en liaison avec un même dit premier flotteur ou les mêmes n-1 dits flotteurs intermédiaires.

On entend ici par « fixé rigidement » que les 2 dits deuxièmes flotteurs sont rendus solidaires entre eux dans leurs mouvements par une liaison rigide, et qu'en particulier tout degré de liberté en rotation ou translation de l'un desdits deuxièmes flotteurs par rapport à l'autre est supprimé à la manière d'un encastrement.

L'installation selon la présente invention présente ainsi un encombrement et des mouvements réduits et une stabilité accrue comme décrit dans WO 2007/023233.

Ce système de disposition et coopération de deux dites deuxièmes conduites rigides constituées de deux dits deuxièmes risers verticaux avec chacun un dit deuxième flotteur propre au sommet des ancrages indépendants, permet d'une part de fabriquer toute l'installation en mer depuis un navire de pose et de conduite et de simplifier leur pose respective en mer et d'autre part leur confère une stabilité en opération de par la fixation mutuelle de leurs flotteurs, avec des mouvements identiques des seules extrémités supérieures et des deuxièmes flotteurs, l'écart minimal respecté des points d'appui au sol ou deuxièmes embases, bien que réduit, contribuant aussi à la stabilisation des mouvements en tête de deuxièmes risers.

Ceci permet de rapprocher les deux deuxièmes flotteurs sans risquer d'entrechoquement entre les 2 deuxièmes flotteurs dans leurs mouvements respectifs.

De préférence, Plus particulièrement, au moins deux dits deuxièmes ou respectivement nièmes flotteurs en liaison avec un même premier flotteur sont fixés rigidement entre eux l'un à l'autre et deux dites deuxièmes ou respectivement nièmes embases correspondantes en liaison avec respectivement les deux dits deuxièmes ou nièmes flotteurs terminaux étant espacées l'une de l'autre d'une distance suffisante pour sécuriser la fiabilité de l'ancrage, notamment d'une distance d'au moins 5 fois, de préférence au moins 10 fois le diamètre desdites ancres.

De préférence, lesdites deuxièmes embases les plus proches sont situées à une distance l'une de l'autre d'au plus 50m, de préférence 25 à 50m.

Plus particulièrement, lesdites embases comprennent des ancres à succion enfoncées dans le fond de la mer.

Ainsi, les deux deuxièmes risers verticaux sont liées à leur extrémité supérieure mais comprennent des ancrages différents et espacés l'un de l'autre, de sorte que, en cas de dilatation différentielle due à des températures différentes dans chacun des deux risers verticaux, il en résulte une déformation du triangle dont le sommet est l'ensemble des deux deuxièmes flotteurs et dont la base constituée par la droite sensiblement horizontale reliant les deux dites deuxièmes embases.

Dans un mode de réalisation, l'installation de liaison fond-surface selon l'invention comprend une dite deuxième conduite rigide du type caténaire constituée par l'extrémité d'une dite deuxième conduite sous-marine reposant au fond de la mer remontant jusqu'en subsurface selon une courbe en chaînette essentiellement selon une courbure continûment variable, jusqu'à un dit deuxième flotteur. Dans ce mode de réalisation, le point d'appui et de contact au sol, sensiblement variable au gré des mouvements de la partie haute de ladite chaînette, à partir duquel ladite deuxième conduite caténaire (ou SCR) remonte en subsurface, stabilise la base de ladite chaînette dans une zone limitée et fait ainsi office de deuxième embase.

Dans ce mode de réalisation, de préférence, ledit deuxième flotteur au sommet de ladite deuxième conduite rigide caténaire ou SCR est solidaire et fixé rigidement à un autre deuxième flotteur en liaison avec une autre deuxième conduite rigide, mais de type riser vertical d'une part, les différents deuxièmes flotteurs fixés rigidement les uns aux autres étant en liaison avec un même dit premier flotteur.

Dans ce mode de réalisation, c'est ledit deuxième riser vertical qui stabilise ladite deuxième conduite rigide de type SCR sans nécessiter que le sommet de cette conduite de type SCR soit stabilisée par un câble ou tirant ancré au fond de la mer.

Dans un mode préféré de réalisation, lesdits deuxièmes flotteurs sont fixés entre eux par des moyens de fixation situés au niveau de 2 points sur chaque deuxième flotteur distants verticalement de manière à solidariser les mouvements respectifs des 2 deuxièmes flotteurs, de préférence des moyens de fixation situés en 2 points proches respectivement des extrémités supérieure et inférieure des bidons cylindriques constituant lesdits deuxièmes flotteurs.

Avantageusement encore, les au moins deux dits flotteurs fixés ensemble sont insérés à l'intérieur d'un écran périphérique de forme hydrodynamique, de préférence cylindrique.

Pour relier les conduites flexibles auxdites conduites rigides ou risers on intercale des dispositifs de type col de cygne connu de l'homme de l'art et dont un exemple amélioré est décrit dans FR 2 809 136 au nom de la demanderesse.

Dans une variante avantageuse de réalisation, les points d'accroche desdites deuxièmes conduites de liaison flexibles aux extrémités supérieures respectivement des deuxièmes conduites rigides sont situés à des hauteurs différentes et de préférence, lesdites deuxièmes conduites de liaison flexibles ont des longueurs et des courbures différentes.

Cette configuration permet d'éviter le choc entre les deuxièmes conduites de liaison flexibles lorsqu'elles sont animées de mouvement sous l'effet de la houle, de courants et/ou du mouvement du support flottant.

Dans une autre variante de réalisation, les points d'accroche desdites deuxièmes conduites de liaison flexibles aux extrémités supérieures respectivement des risers verticaux et conduites rigides de type SCR sont sensiblement à même hauteur et les deuxièmes conduites flexibles sont sensiblement de même longueur, de même courbure, et sont reliées l'une à l'autre pour être sensiblement solidaires l'une de l'autre, de manière à être soumis le cas échéant, à des mouvements synchrones et éviter toute interférence et choc entre les deuxièmes conduites flexibles en cas de mouvement lié à la houle, aux courants et/ou aux mouvements du support flottant.

Dans un mode de réalisation, une installation selon l'invention est caractérisée en ce que :
- une extrémité d'une dite deuxième ou nième conduite flexible est directement raccordée, de préférence par un système de brides, à l'extrémité supérieure d'un deuxième ou respectivement nième riser vertical, et

- l'extrémité inférieure du deuxième ou nième riser vertical comprend un élément de conduite terminal formant une pièce de transition d'inertie dont la variation de l'inertie est telle que l'inertie dudit élément de conduite terminal, à son extrémité supérieure, soit sensiblement identique à celle de l'élément de conduite de la partie courante du deuxième riser vertical auquel elle est reliée, ladite inertie de l'élément de conduite terminal augmentant progressivement jusqu'à l'extrémité inférieure de ladite pièce de transition d'inertie, comprenant une première bride de fixation permettant la fixation et l'encastrement de l'extrémité inférieure dudit deuxième ou respectivement nième riser vertical à un dispositif de support et de raccordement solidaire de ladite deuxième ou respectivement nième embase ancrée au fond de la mer, et
- une partie terminale de ladite deuxième ou respectivement nième conduite flexible, du coté de sa jonction à l'extrémité supérieure dudit deuxième ou respectivement nième riser, présente une flottabilité positive, et au moins la partie supérieure du deuxième ou nième riser vertical présente également une flottabilité positive, de sorte que les flottabilités positives de ladite partie terminale de ladite deuxième ou nième conduite flexible et de ladite partie supérieure dudit deuxième ou nième riser vertical permettent le tensionnement dudit deuxième ou nième riser en position sensiblement verticale et l'alignement ou la continuité de courbure entre l'extrémité de ladite partie terminale de ladite deuxième ou nième conduite flexible et la partie supérieure dudit deuxième ou nième riser vertical au niveau de leur raccordement, ladite flottabilité positive étant apportée par une pluralité de flotteurs périphériques coaxiaux, régulièrement espacés et/ou un revêtement continu en matériau de flottabilité positive, et
- ladite partie terminale de ladite deuxième ou nième conduite flexible présentant une flottabilité positive, s'étend sur une partie de la longueur totale de ladite deuxième ou nième conduite flexible, telle que la portion de dite deuxième conduite s'étendant entre ledit premier ou respectivement (n-1)ième flotteur et le sommet dudit deuxième ou respectivement nième riser vertical présente une configuration en S, avec une partie du côté dudit premier ou (n-1)ième flotteur présentant une courbure concave en forme de chaînette à configuration de chaînette plongeante et la partie terminale restante de ladite deuxième conduite flexible présentant une courbure convexe en forme de chaînette inversée de par sa flottabilité positive, l'extrémité de ladite partie terminale de ladite deuxième ou respectivement nième conduite flexible, au niveau de l'extrémité supérieure dudit deuxième ou respectivement nième riser, étant située de préférence au dessus et sensiblement dans l'alignement de l'axe incliné Z₁Z'₁ dudit deuxième riser à son extrémité supérieure.

On utilise ici le terme "riser vertical" pour rendre compte de la position théorique sensiblement verticale du deuxième ou nième riser lorsque celui-ci est au repos étant entendu que l'axe du deuxième ou nième riser peut connaître des mouvements angulaires par rapport à la verticale et se mouvoir dans un cône d'angle γ₂ dont le sommet correspond au point de fixation de l'extrémité inférieure du deuxième ou nième riser sur ladite embase. L'extrémité supérieure dudit deuxième ou nième riser vertical peut être légèrement incurvée. On entend donc par « partie terminale de deuxième ou nième conduite flexible sensiblement dans l'alignement de l'axe Z₁Z'₁ dudit deuxième ou nième riser supérieur » que l'extrémité de la courbe de chaînette inversée de ladite deuxième ou nième conduite flexible est sensiblement tangente à l'extrémité dudit deuxième ou nième riser vertical. En tout état de cause, en continuité de variation de courbure, c'est-à-dire sans point singulier, au sens mathématique.

On entend ici par "inertie", le moment d'inertie dudit élément de conduite de transition d'inertie par rapport à un axe perpendiculaire à l'axe dudit élément de conduite de transition d'inertie, lequel reflète la raideur en flexion dans chacun des plans perpendiculaires à l'axe XX' de symétrie dudit élément de conduite, ce moment d'inertie étant proportionnel au produit de la section de matière par le carré de son éloignement par rapport au dit axe de l'élément de conduite.

On entend par "continuité de courbure" entre l'extrémité supérieure du deuxième riser vertical et la partie de la deuxième conduite flexible présentant une flottabilité positive, que ladite variation de courbure ne présente pas de point singulier, tel une variation brusque de l'angle d'inclinaison de sa tangente ou un point d'inflexion.

De préférence, la pente de la courbe formée par la deuxième ou nième conduite flexible est telle que l'inclinaison de sa tangente par rapport à l'axe Z₁Z'₁ de la partie supérieure dudit deuxième ou nième riser vertical augmente continûment et progressivement depuis le point de raccordement entre l'extrémité supérieure du deuxième ou nième riser vertical et l'extrémité de ladite partie terminale de la deuxième ou nième conduite flexible de flottabilité positive, sans point d'inflexion et sans point d'inversion de courbure.

L'installation selon la présente invention permet donc d'éviter le tensionnement du deuxième ou nième riser vertical par un deuxième ou nième flotteur en surface ou subsurface, auquel son extrémité supérieure serait suspendue, d'une part, et, d'autre part, d'éviter la liaison à ladite deuxième ou nième conduite flexible plongeante par l'intermédiaire d'un dispositif de type col de cygne. Il en résulte non seulement une plus grande fiabilité intrinsèque en termes de résistance mécanique dans le temps de la liaison entre le deuxième ou nième riser vertical et la deuxième ou nième conduite flexible, car les dispositifs de type col de cygne sont fragiles. Mais surtout, ce type d'installation confère une stabilité accrue en termes de variation angulaire (γ₂) de l'angle d'excursion de l'extrémité supérieure du deuxième ou nième riser vertical par rapport à une position théorique de repos vertical, car cette variation angulaire est réduite en pratique à un angle maximal ne dépassant pas 5°, en pratique de l'ordre de 1 à 4° avec l'installation selon l'invention, alors que, dans les modes de réalisation de la technique antérieure, l'excursion angulaire pouvait atteindre 5 à 10°, voire plus.

Un autre avantage de la présente invention tient en ce que, du fait de cette faible variation angulaire de l'extrémité supérieure du deuxième ou nième riser vertical, il est possible de mettre en oeuvre, au niveau de son extrémité inférieure, un encastrement rigide sur une deuxième ou nième embase reposant au fond de la mer, sans avoir recours à une pièce de transition d'inertie de dimension trop importante et donc trop coûteuse. Il est donc possible d'éviter la mise en oeuvre d'une articulation flexible, notamment du type rotule sphérique flexible, pour autant que la jonction entre l'extrémité inférieure du deuxième ou nième riser et ledit encastrement comprenne une pièce de transition d'inertie.

Les flottabilités positives du deuxième ou nième riser et de la deuxième ou nième conduite flexible peuvent être apportées de façon connue par des flotteurs périphériques coaxiaux entourant lesdites conduites, ou, de préférence, s'agissant de la deuxième ou nième conduite rigide du riser vertical, d'un revêtement en matériau de flottabilité positive, de préférence constituant également un matériau isolant, tel que de la mousse syntactique, sous forme de coquille enveloppant ladite conduite. De tels éléments de flottabilité résistant à de très fortes pressions, c'est-à-dire à des pressions d'environ 10MPa par tranche de 1000m d'eau, sont connues de l'homme de l'art et sont disponibles auprès de la Société BALMORAL (UK).

Plus particulièrement, la flottabilité positive sera répartie régulièrement et uniformément sur l'ensemble de la longueur de ladite partie terminale 10a de la deuxième ou nième conduite flexible et d'au moins ladite partie supérieure 9b de ladite deuxième ou nième conduite rigide.

De préférence, pour donner le maximum de flexibilité à l'ensemble de la liaison fond-surface, ladite partie terminale de la deuxième ou nième conduite flexible présentant une flottabilité positive s'étend sur une longueur de 30 à 60% de la longueur de la portion de deuxième ou nième conduite flexible s'étendant entre le premier flotteur et l'extrémité supérieure du deuxième ou nième riser vertical, de préférence environ la moitié de cette longueur de portion de deuxième ou nième conduite flexible.

Plus particulièrement, pour donner à l'ensemble de la liaison fond-surface la souplesse appropriée, ladite flottabilité positive exercée sur la partie terminale de la deuxième ou nième conduite flexible et au moins la partie supérieure dudit deuxième ou nième riser, doit exercer une tension verticale sur la fondation de la deuxième embase à l'extrémité inférieure de ladite deuxième ou nième conduite rigide en fonction de la profondeur d'eau selon la formulation suivante : F = kH, F étant ladite tension verticale exprimée en tonnes, H étant ladite profondeur exprimée en mètres, et k étant un facteur compris entre 0.15 et 0.05, de préférence égal à environ 0.1.

Si la flottabilité positive globale est répartie uniformément et régulièrement sur toute la longueur de la deuxième ou nième conduite rigide et sur une dite partie terminale de deuxième ou nième conduite flexible, ladite flottabilité positive devant permettre d'obtenir une poussée résultante verticale de 50 à 150 kg/m, c'est-à-dire que ladite flottabilité requise devra correspondre au poids apparent de ladite deuxième ou nième conduite rigide et ladite partie terminale de deuxième conduite ou nième flexible additionnée d'une flottabilité additionnelle de 50 à 150 kg/m.

Plus particulièrement encore, une installation selon l'invention est caractérisée en ce :
- ledit deuxième ou respectivement nième riser vertical est relié à son extrémité inférieure à au moins une deuxième ou respectivement nième conduite sous-marine reposant au fond de la mer, et
- ladite deuxième ou nième conduite sous-marine reposant au fond de la mer comprend un premier élément de conduite rigide coudé terminal solidaire de ladite deuxième ou nième embase reposant au fond de la mer et ledit premier élément de conduite rigide coudé terminal est maintenu fixement par rapport à ladite deuxième ou nième embase, avec, à son extrémité, une première partie d'élément de raccordement, de préférence un élément mâle ou femelle d'un connecteur automatique, et
- ladite première bride de fixation à l'extrémité inférieure de ladite pièce de transition d'inertie est fixée à une deuxième bride de fixation à l'extrémité d'un deuxième élément de conduite rigide coudé, solidaire dudit dispositif de support et de raccordement fixé sur ladite deuxième ou nième embase et supportant, de façon fixe et rigide, ledit deuxième élément de conduite rigide coudé, dont l'autre extrémité comprend une deuxième partie d'élément de raccordement complémentaire de ladite première partie d'élément de raccordement et raccordée à celle-ci lorsque ledit dispositif de support et de raccordement est fixé à ladite embase.

On comprend que la géométrie statique dudit premier élément de conduite rigide en terminaison de ladite deuxième ou nième conduite sous-marine reposant au fond de la mer, par rapport à ladite deuxième ou nième embase, et la géométrie statique desdits premier et deuxième éléments de conduite rigide coudé, par rapport audit dispositif de support et raccordement fixé à ladite deuxième embase, permettent de positionner les extrémités respectives desdits premier et deuxième éléments de conduites rigides, de manière à faciliter le raccordement des parties complémentaires de connecteurs automatiques une fois que le dispositif de support et raccordement est fixé à ladite embase.

Dans ce mode de réalisation, ledit premier élément de conduite terminal de ladite conduite reposant au fond de la mer peut, de préférence, être également coudé pour bien coïncider avec l'extrémité dudit deuxième élément de conduite rigide coudé et permettre un raccordement aisé par un automate sous-marin de type ROV au fond de la mer.

Selon un autre aspect plus particulier la présente invention, a pour objet un procédé d'exploitation de champ de pétrole à l'aide d'au moins une installation selon l'invention dans lequel on transfert des fluides entre un support flottant et des conduites sous-marines reposant au fond de la mer, fluides comprenant du pétrole, de préférence une pluralité de dites installations, notamment de 3 à 20 dites installations selon l'invention reliées au même support flottant.

De façon connue, pour relier entre elles les différentes conduites on utilise des éléments de raccordement, notamment du type connecteurs automatiques, comprenant le verrouillage entre une partie mâle et une partie femelle complémentaire, ce verrouillage étant conçu pour se faire très simplement au fond de la mer à l'aide d'un ROV, robot commandé depuis la surface, sans nécessiter une intervention directe manuelle de personnel.

D'autres caractéristiques et avantages de la présente invention apparaîtront à la lumière de la description détaillée qui va suivre, en référence aux figures suivantes dans lesquelles :
- La figure 1 est une vue de dessus d'une installation de liaison fond-surface en éventail selon l'invention,
- La figure 2 est une vue de côté de deux des secondes liaisons fond-surface du groupe G3 de liaison de secondes liaisons fond-surface de la figure 1.
- La figure 2A est une vue en coupe selon le plan XOZ d'un dit premier flotteur de ladite première liaison fond-surface de la figure 2 montrant le passage des trois deuxièmes conduites flexibles.
- La figure 3 est une vue de côté dans le plan ZOY du groupe G1 de liaison fond-surface de la figure 1.
- La figure 3A est une vue dans le plan XOZ de risers verticaux tensionnés à leur extrémité supérieure par des flotteurs fixés l'un à l'autre rigidement et dont un seul est représenté sur la vue de côté de la figure 3.
- La figure 3B est une variante de réalisation d'agencement des goulottes pour le premier flotteur de la figure 3.
- La figure 4 est une variante de la figure 2 dans laquelle la deuxième liaison fond-surface ne comporte pas de dit deuxième flotteur en tête, mais un deuxième élément de flottabilité consistant en une flottabilité répartie le long de la partie terminale de la seconde conduite de liaison flexible

connectée à la partie supérieure de la deuxième conduite rigide.

Sur la figure 1, on a représenté en vue de dessus un support flottant 1, ancré par douze lignes d'ancres 1c et présentant sur sa face latérale une structure 1b solidaire du bordé 1a dudit support flottant. Ladite structure 1b supporte une pluralité d'interfaces de connexion 2,2-1 à 2-8 auxquels viennent se raccorder une pluralité de premières conduites flexibles 3a-1 à 3a-8 et deuxièmes conduites flexibles 4a-1 à 4a-11 faisant partie des premières et respectivement deuxièmes liaisons fond-surface 3-1 à 3-8 et respectivement 4-1 à 4-11. Ces conduites sont principalement des conduites flexibles destinées à véhiculer du pétrole brut, du gaz, ou encore de l'eau que l'on injecte dans certains puits du champ pétrolier. A Ces conduites peuvent s'ajouter des ombilicaux destinés à piloter les têtes de puits et autres équipements sous-marins, ou encore des câbles électriques pour fournir de la puissance, par exemple à des pompes ou des vannes sous-marines.

Plus précisément, sur la figure 1 on décrit une installation de liaisons fond-surface qui comprend une pluralité de liaisons fond-surface 3-i avec i = 1 à k et k = 8, 4-j avec j = 1 à m et m = 11, disposées en éventail depuis un même support flottant 1 jusqu'à une pluralité de conduites sous-marines 3e-i avec i = 1 à k, 4e-j avec j = 1 à m reposant au fond de la mer 12, lesdites liaisons fond-surface comprenant au moins :
1) un premier nombre k = 8, premières liaisons fond-surface 3,3-i avec i = 1 à 8, chaque dite première liaison fond-surface formant une première tour hybride comprenant chacune :
   1a) une première conduite rigide consistant en un premier riser vertical 3b,3b-i avec i = 1 à k dont l'extrémité inférieure est fixée à une première embase 3d-i avec i = 1 à k ancrée au fond de la mer et reliée à une première conduite sous-marine 3e-i avec i = 1 à k reposant au fond de la mer et dont l'extrémité supérieure 3b' est tensionnée de façon sensiblement verticale par un premier flotteur 3c-i avec i = 1 à k immergé en subsurface, de préférence à au moins 50m de profondeur, auquel elle est reliée par une chaîne 5a, et
   1b) une première conduite de liaison flexible 3a,3a-i avec i = 1 à k plongeante, assurant la liaison entre ledit support flottant et l'extrémité supérieure dudit premier riser, lesdites premières conduites flexibles étant accrochées au niveau 2,2-i avec i = 1 à k d'un bordé 1a dudit support flottant, deux points d'accroches dites premières conduites flexibles successives étant régulièrement espacées d'une même distance I, et deux plans verticaux virtuels Pᵢ,Pi₊₁ avec i = 1 à (k-1) passant respectivement par deux dites premières conduites de liaison flexibles 3a-i,3a-(i+1) avec i = 1 à k-1 successives au repos, étant disposés angulairement régulièrement l'un par rapport à l'autre d'un premier angle αi avec i = 1 à k-1 d'une même valeur entre les différents αi, les différents plans verticaux Pi étant en intersection sensiblement au niveau d'un même point C₀ dans un plan de section horizontale, et
2) un deuxième nombre m de deuxièmes liaisons fond-surface 4,4-j avec j = 1 à m et m = 11, et dite deuxième liaison fond-surface formant une deuxième tour hybride comprenant :
   2a. une deuxième conduite rigide 4b,4b-j avec j = 1 à 11 consistant en une colonne montante comprenant un deuxième riser 4b-1,4b-2 vertical, dont l'extrémité inférieure est fixée à une deuxième embase 4d-j ancrée au fond de la mer 12 et reliée à une deuxième conduite sous-marine 4e-j avec j = 1 à m reposant au fond de la mer et dont l'extrémité supérieure 4b' est tensionnée par un deuxième flotteur 4c,4c-j avec j = 1 à m immergé en subsurface, de préférence à au moins 50m de profondeur, auquel elle est reliée, et
   2b. une deuxième conduite de liaison flexible 4a,4a-j avec j = 1 à m assurant la liaison entre ledit support flottant 1 et l'extrémité supérieure 4b' de ladite deuxième conduite rigide, chaque dite deuxième conduite flexible passant par une goulotte 6,6a-6b-6c fixée à un dit premier flotteur délimitant ainsi deux portions 4a'-j,4a"-j avec j = 1 à m de deuxièmes conduites flexibles plongeantes, respectivement de part et d'autre dudit premier flotteur, le point d'accroche de chaque dite deuxième conduite flexible étant situé juxtaposé contre le point d'accroche de ladite première conduite flexible en liaison avec ledit premier flotteur supportant ladite deuxième conduite flexible.

Lesdits premiers flotteurs sont tous espacés les uns des autres d'une même distance L'ᵢ et sont tous situés à égale distance L₁ du point d'intersection C₀ des plans verticaux Pi desdites premières conduites flexibles accrochées sur le même bordé dudit support flottant, formant ainsi une première rangée circulaire R₁ de dits premiers flotteurs.

Neuf desdits deuxièmes flotteurs 4c-1 à 4c-6,4c-8 et 4c-10 à 4c-11, sont situés sensiblement à une même distance L₂ du point d'intersection C₀ des plans verticaux Pi desdites premières conduites flexibles accrochées en 2-3,2-5,2-6,2-7 et 2-8 sur le support flottant avec lesquelles lesdits deuxièmes flotteurs sont en liaison, formant ainsi une deuxième rangée circulaire R₂ de dits deuxièmes flotteurs.

Trois dits premiers flotteurs 3c-3,3c-5 et 3c-6 supportent chacun trois dites deuxièmes conduites flexibles passant par respectivement trois goulottes fixées à chacun desdits premiers flotteurs à savoir :
- pour le premier flotteur 3c-3, les deuxièmes conduites 4a-1,4a-2 et 4a-3,
- pour le premier flotteur 3c-5, les deuxièmes conduites 4a-4,4a-5 et 4a-6, et
- pour le premier flotteur 3c-6, les deuxièmes conduites 4a-7,4a-8 et 4a-9.

Deux desdits deuxièmes flotteurs 4c-7 et 4c-9 forment une troisième rangée circulaire R'₂ de deuxièmes flotteurs plus éloignée L'₂ que ladite deuxième rangée circulaire de deuxièmes flotteurs.

Les deux portions 4a'-j et 4a"-j de deuxièmes conduites flexibles en liaison avec lesdits deuxièmes flotteurs ou dites deuxièmes embases ne sont pas nécessairement situés dans un même plan vertical l'une par rapport à l'autre et la deuxième portion plongeante de deuxième conduite flexible 4a"-j passera par un plan vertical formant un angle divergeant ou convergeant avec le plan vertical dans lequel s'étend la première portion de deuxième conduite flexible 4a'-j passant par une goulotte fixée sur la même face dudit même premier flotteur.

Du fait que l'on a éloigné d'une distance L₂ les deuxièmes flotteurs par rapport au support flottant, les deuxièmes flotteurs sur un cercle R₂ sont relativement éloignés les uns des autres de sorte qu'il est possible à partir d'un même premier flotteur 3ci de disposer au moins 3 deuxièmes conduites ka-j, sans que les deuxièmes flotteurs 4c-j voisins n'interfèrent entre eux en cas d'agitation.

Une dite deuxième conduite rigide 4b-2 est une conduite de type caténaire ou SCR constituée par l'extrémité d'une deuxième conduite sous-marine 4e-2 reposant au fond de la mer remontant jusqu'en subsurface selon une courbe en chaînette, essentiellement selon une courbe continûment variable jusqu'à un dit deuxième flotteur terminal 4c-2.

Ledit deuxième flotteur terminal 4c-2 au sommet de ladite deuxième conduite rigide de type caténaire 4b-2 est solidaire et fixée rigidement aux deux dits deuxièmes flotteurs 4c-1 et 4c-3 en liaison avec les deux risers verticaux 4b-1 et 4b-3. Lesdites deuxièmes conduites flexibles 4a-1,4a-2 et 4a-3 passent par ledit premier flotteur 3c-3 sur une goulotte 6a,6b,6c fixée au-dessus de la goulotte 6a supportant la conduite flexible 4a-1, cette dernière étant au même niveau et sur la face opposée à la goulotte 6b des deux autres deuxièmes conduites 4a-1 et 4a-3.

Les différentes liaisons fond-surface sont installées le long du bordé 1a du support flottant en éventail, ce qui permet d'en augmenter le nombre du fait que les interfaces de connexion entre lesdites deuxièmes conduites flexibles et dites deuxièmes conduites rigides sont plus éloignées L₂ du support flottant que les interfaces de connexion entre les premières conduites flexibles et les premières conduites rigides situées à une distance L₁ du support flottant. Ceci permet que chacune des liaisons fond-surface soit à une distance latérale de sécurité par rapport à sa voisine directe, par exemple avec L'₁ d'au moins 40m pour la distance entre les premiers flotteurs. Ainsi, sous les effets des courants, du vent et de la houle sur le support flottant ainsi que sur lesdites liaisons fond-surface, il n'y aura ni chocs ni interférences entre les flotteurs desdites liaisons fond-surface, ni entre lesdites conduites flexibles de liaison.

A titre illustratif, la première rangée d'interface de connexion entre lesdites premières conduites flexibles et dites premières conduites rigides, ainsi donc que lesdites premières embases s'étendent sur un cercle R₁ situé à une distance du bordé du support flottant de L₁ = 350m, tandis que la deuxième rangée R₂ d'interface de connexion entre les deuxièmes conduites flexibles et deuxièmes conduites rigides, ainsi que les deuxièmes embases s'étendent sur un cercle R₂ situé au-delà du cercle R₁, par exemple à 300m du cercle R₁, donc à L₂ = 650m du support flottant.

Ainsi, on définit une pluralité de corridors de débattement latéral possible des premiers flotteurs en cas de vent, houle ou courant, dont la largeur augmente au fur et à mesure que l'on s'éloigne du support flottant. Comme représenté sur ladite figure 1, l'axe d'un corridor est distant de l'axe du corridor voisin :
- d'une longueur l, au niveau des supports d'interfaces 2b-2c entre les conduites flexibles et le support flottant 2, et
- d'une longueur l₁ au niveau de la première rangée R1 de dits premiers flotteurs, et
- d'une longueur l₂ au niveau de la deuxième rangée R2 de dits deuxièmes flotteurs.

Les axes desdits corridors s'étendent dans le plan vertical Pi contenant les premières conduites flexibles et deux axes de corridors consécutifs passent par les plans Pi et Pi+1 écartés d'un angle αi, les différents angles αi étant ici tous d'une même valeur, de l'ordre de 5 à 10°. Et, l'angle α'i du secteur angulaire d'un corridor est inférieur ou égal à la valeur des angles αi entre deux axes de corridors consécutifs. L'angle de débattement angulaire α'i est de même sommet C₀ que l'angle αi entre deux plans Pi et Pi+1. Et l'angle α'i présente une bissectrice passant par ledit plan Pi. La valeur de α'i dépend des angles de débattement angulaires γ1 des premières conduites rigides ou premiers risers verticaux 3bi par rapport à leur point d'ancrage au fond de la mer dans un plan vertical XOZ ou XOY et de la hauteur de ladite première conduite rigide ou riser vertical 3bi et/ou hauteur d'eau sous ledit premier flotteur 3ci, pour une hauteur h de premier flotteur de 1000 à 3500 m. En pratique, aux distances L1 mentionnées ci-dessus, il est possible, avec des valeurs γᵢ inférieures à 5°, de préférence de 3 à 5°, de mettre en oeuvre des espacements de premiers flotteurs tels que les angles αi présentent une valeur de 5 à 10°.

Certains deuxièmes flotteurs 4c-7,4c-9 et interfaces de raccordement entre deuxièmes conduites flexibles et deuxièmes conduites rigides sont reliées à une troisième rangée R'₂ similaire à la deuxième rangée R₂, mais légèrement décalée vers l'extérieur, de manière à augmenter la distance entre deux deuxièmes flotteurs voisins pour atteindre une distance I3 comme représenté sur le groupe G3 de deuxième liaison sur la figure 1, ce qui augmente encore la distance de sécurité contre les impacts et les interférences redoutées entre les divers deuxièmes flotteurs et diverses deuxièmes conduites flexibles.

Sur la figure 2 on a représenté en vue de côté 2 des deuxièmes liaisons à savoir 4-7 et 4-8 du groupe G3 de deuxième liaison fond-surface de la figure 1. Plus précisément, une première liaison fond-surface 3-6 est constituée d'une colonne montante rigide 3b-6 reliée à une première embase 3d-6, par exemple une ancre à succion, par l'intermédiaire d'une liaison mécanique souple capable de reprendre les efforts de traction verticale créés par le flotteur 3c-6 solidarisé à l'extrémité supérieure de ladite colonne montante au moyen d'une chaîne 5a. La colonne montante 3b-6 est reliée de manière connue, à l'aide d'un dispositif col de cygne 8, à son extrémité supérieure 3b', et à son extrémité inférieure à une première conduite sous-marine 3e-6 reposant au fond de la mer 12, par l'intermédiaire d'une conduite de jonction 5c en forme de S.

Comme représenté sur la figure 2A, qui est une vue de côté selon l'axe YY' du premier flotteur 3c-6, ce dernier comporte trois goulottes principales 6a-6b-6c destinées à supporter desdites deuxièmes conduites flexibles 4a-7,4a-8 et 4a-9, et une quatrième goulotte 6d plus petite destinée à supporter des câbles électriques ou divers autres ombilicaux devant atteindre la deuxième rangée R₂. Les différentes goulottes 6a,6b,6c et 6d sont supportées par une structure support 6-1. Les deux deuxièmes conduites 4a-7 et 4a-8 représentées sur la figure 2 sont disposées sur les deux goulottes 6a,6c juxtaposées sur la même face 7a du flotteur, la deuxième conduite flexible 4a-9 non représentée sur la figure 2 étant représentée sur la figure 2A passant sur la goulotte 6b sur la face diamétralement opposée 7b du flotteur 3c-6.

Sur les figure 3, 3A et 3B, on a représenté en vue de côté le groupe G1 de deuxièmes liaisons 4-1,4-2,4-3 de la figure 1 en liaison avec la première liaison fond-surface 3-3, dans lequel au niveau de la seconde rangée R2, on dispose trois deuxièmes flotteurs 4c-1,4c-2 et 4c-3 reliés entre eux comme décrit précédemment.

Les deux risers 4b-1,4b-3 sur la figure 3A forment ensemble un angle β de 1 à 10 ° de par l'espacement L4 de leurs embases 4d-1,4d-3. Ainsi, en cas de dilatation différentielle due à des températures différentes dans chacune des deux conduites verticales 4b-1 et 4b-3, il en résulte une possibilité de déformation du triangle d'angle au sommet β1 et dont la base est constituée par la droite reliant les deux embases 4d-1 et 4d-3. Lorsque l'un des deux risers est froid et l'autre chaud le triangle peut se déformer et son sommet se déplacer vers la droite ou vers la gauche de la figure 3A. En outre, comme représenté sur la figure 3, le SCR 4b-2 disposé du côté des risers 4b-1,4b-3 le plus éloigné du FPSO 1 pour des raisons évidentes liées aux contraintes d'encombrement, crée une tension horizontale H importante qui tend à écarter les deux deuxièmes flotteurs 4c-1 et 4c-3 du FPSO 1 et génère une inclinaison des risers 4b-1 et 4b-3 d'un angle γ₂ positif, alors qu'une inclinaison γ₂ des liaisons des deuxièmes risers verticaux des figures 2 et 4 est négative. Les premières conduites rigides des premières liaisons fond-surface 3 peuvent prendre une inclinaison soit positive, soit négative selon les effets de la houle, du courant et du vent sur le support flottant et sur chacun des premiers flotteurs dont les dimensions sont considérables. Ainsi, on ajuste les configurations des différents éléments constitutifs des premières liaisons fond-surface 3, de manière à contenir des excursions desdits premiers flotteurs et extrémités supérieures desdites premières conduites rigides dans un cône d'angle γ₂, de préférence inférieur à 5°, en pratique de 3 à 5°.

Sur la figure 1, on a représenté des variantes de regroupement de pluralité de deuxièmes liaisons fond-surface suivantes :
- dans le groupement G2, les trois deuxièmes flotteurs 4c-4,4c-5 et 4c-6 sont sensiblement régulièrement espacés les uns des autres sur la deuxième rangée R2 du fait que la deuxième conduite flexible 4a-5 est déviée dans sa deuxième portion 4a"-5 après passage de la goulotte 6 sur le premier flotteur 3c-5. En revanche, la deuxième conduite flexible 4a-6 s'étend sensiblement dans un même plan Pb pour ces deux portions 4a'-6 et 4a"-6.
- Dans le groupe de liaisons G4, on a représenté une seule deuxième liaison 4-10, et la deuxième portion de seconde conduite flexible 4a"-10 est déviée après passage de la goulotte 6 sur le premier flotteur 3c-7 de manière à maintenir un écart constant par rapport à la deuxième conduite flexible 4"a-9 la plus proche, cette dernière s'étendant radialement dans le plan Pb.

Dans l'installation tel que représenté sur la figure 1, des secondes liaisons fond-surfaces additionnelles peuvent être installées, notamment des interfaces de connexion entre les secondes conduites flexibles et secondes conduites rigides rangées au niveau des rangées R₂ ou R'₂, et en faisant passer des secondes conduites flexibles au niveau de goulottes libres des premiers flotteurs 3c-1,3c-2,3c-4,3c-7 et 3c-8.

Dans la présente invention, on a décrit la première rangée R₁ et la deuxième rangée R₂ comme étant des cercles de centre C₀. Mais il est clair que le but de l'invention est d'écarter physiquement les unes des autres les interfaces de connexion des liaisons fond-surface d'une même rangée R₁ ou R₂-R'₂, toute disposition rectiligne ou curviligne peut être adoptée pour chacune desdites rangées. De même, on comprend que l'on peut avantageusement considérer des rangées additionnelles pour disposer les deuxièmes flotteurs.

Enfin, on reste dans l'esprit de l'invention en considérant des troisièmes conduites de liaisons fond-surface dont les interfaces de connexion entre les troisièmes conduites flexibles et les troisièmes conduites rigides sont disposées en rangée R₃ plus éloignée que R₂ et R'₂, dans ce cas les deuxièmes flotteurs constituent des flotteurs intermédiaires dont les goulottes supportent les troisièmes conduites de liaisons flexibles, ces dernières comportant trois portions plongeantes en chaînette, à savoir :
- une première portion plongeante entre le support flottant et le premier flotteur,
- une deuxième portion plongeante entre le premier flotteur et le deuxième flotteur, et
- une troisième portion plongeante entre le deuxième flotteur et le troisième flotteur.

Enfin, sur la figure 4, on a représenté une variante de réalisation dans laquelle la deuxième conduite rigide ou deuxième riser vertical 4b est tensionné non pas par un deuxième flotteur, mais par un deuxième élément de flottabilité consistant en une portion terminale 10a de la portion de conduite flexible s'étendant depuis le premier flotteur 3c jusqu'à l'extrémité supérieure 4b' du riser vertical 4b.

Ce mode de réalisation, dans lequel le deuxième élément de flottabilité n'est pas un flotteur, mais une portion de conduite flexible de flottabilité positive est décrit dans la demande de brevet au nom de la demanderesse FR-2 930 587 déposée le 24 avril 2008.

Plus précisément, la portion 10 de la seconde conduite de liaison flexible 4a qui s'étend depuis le premier flotteur 3c jusqu'à l'extrémité supérieure 4b' du riser vertical 4b comprend :
- une première partie concave 10b,4a jusqu'à un point sensiblement médian d'inflexion 10f, environ la moitié de la portion de conduite flexible 10, sous forme d'une conduite en configuration de chaînette plongeante de par sa flottabilité négative. Au-delà du point d'inflexion 10f sensiblement à milongueur de la portion de la conduite flexible 10, une partie terminale convexe 10a s'étendant depuis le point d'inflexion central 10f jusqu'à l'extrémité 10c de la deuxième conduite flexible, présente une flottabilité positive de par une pluralité de flotteurs 10d, de préférence régulièrement espacés le long et autour de la portion terminale 10a convexe de la conduite flexible.

La conduite rigide montante en acier ou « riser vertical » 4b est équipée de moyens de flottabilité, non représentés, tels des demi-coquilles de mousse syntactique réparties de préférence de manière uniforme sur tout ou partie de la longueur de ladite conduite rigide, et comprenant à son extrémité inférieure une pièce de transition d'inertie 14 équipé d'une première bride de fixation 14a à son extrémité inférieure. La première bride de fixation 14a est fixée sur une deuxième bride de fixation 15a constituant la partie supérieure d'un dispositif de support et de raccordement 15, lui-même ancré sur un pieu 16 solidaire de l'embase 4d reposant au fond de la mer 12, ledit dispositif de support et raccordement 15 permettant le raccordement de l'extrémité inférieure du riser 4 à une conduite 4e reposant au fond de la mer, comme explicité ci-après.

La portion de conduite flexible 10 présente une variation de courbure continue, d'abord concave dans la partie configuration de chaîne plongeante 10b, puis convexe dans la portion terminale de flottabilité positive 10a avec un point d'inflexion 10f entre les deux, formant ainsi un S disposé dans un plan sensiblement vertical.

En opération, tel que représenté sur la figure 4, lorsque la partie supérieure de la conduite rigide 4b est inclinée Z'₁Z' selon une inclinaison γ par rapport à la verticale ZZ', l'extrémité 10c de la portion terminale de la flottabilité positive 10a de la conduite flexible 4a reste sensiblement dans l'alignement axial Z'₁Z' de l'extrémité supérieure 4b' de la conduite rigide 4b, et en tout état de cause en continuité de courbure avec celle-ci. Ceci confère une meilleure résistance mécanique à la fixation étanche 13 entre les deux conduites et permet d'éviter la mise en oeuvre d'un dispositif col de cygne 8 tel que mis en oeuvre dans la technique antérieure.

L'intérêt de cette conduite flexible est de permettre de par sa portion initiale 10b plongeante d'amortir les excursions des premiers risers 3b et support flottant 1 de façon à stabiliser l'extrémité 10c de la conduite flexible reliée à la deuxième conduite rigide montante 4b.

L'extrémité de la portion de la partie terminale flottante 10c de la conduite flexible porte un premier élément de bride de fixation 13 avec l'extrémité supérieure d'une conduite rigide s'étendant depuis le fond de la mer encastrée au niveau d'une embase 4d reposant au fond de la mer.

Le riser vertical 4b est « tensionné » d'une part par la flottabilité de la partie terminale 10a de la conduite flexible, mais d'autre part et surtout, par des flotteurs régulièrement répartis au moins sur la partie supérieure 4b', de préférence, tout le long de la conduite rigide, notamment sous forme de mousse syntactique faisant avantageusement fonction à la fois de système d'isolation et de flottabilité. Ces flotteurs et cette mousse syntactique peuvent être répartis le long et autour de la conduite rigide sur toute sa longueur ou, de préférence, seulement sur une portion de sa partie supérieure.

Ainsi, si l'embase 4d se trouve à une profondeur de 2500 mètres, on peut se borner à revêtir la conduite rigide 4b de mousse syntactique sur une longueur de 1000 m à partir de son extrémité supérieure, ce qui permet de mettre en oeuvre une mousse syntactique qui doit résister à une pression moindre que si elle devait résister à des pressions allant jusqu'à 2500 m, et donc d'un coût radicalement réduit par rapport à une mousse syntactique devant résister à ladite profondeur de 2500 m.

La conduite rigide 4b selon l'invention est donc « tensionnée » par un dit deuxième élément de flottabilité consistant dans la partie terminale convexe à flottabilité positive de ladite conduite flexible, mais sans mise en oeuvre d'un flotteur en surface ou en subsurface comme dans la technique antérieure, ce qui limite les effets du courant et de la houle, et de ce fait réduit radicalement l'excursion de la partie haute du riser vertical et donc les efforts en pied de riser au niveau de l'encastrement.

Le système bride de fixation 13 entre l'extrémité supérieure du riser vertical 4b et de la conduite flexible 4a, et la connexion des brides de fixation 14a,15a entre l'extrémité inférieure à la pièce de transition d'inertie 14 et du dispositif de support à raccordement 15, réalisent des connexions étanches entre les conduites concernées.

L'embase 4d reposant au fond de la mer supporte un premier élément de conduite terminal 5b coudé ou incurvé de ladite conduite sous-marine 4c reposant au fond de la mer. Ce premier élément de conduite terminal coudé ou incurvé 5b comporte à son extrémité une première partie mâle ou femelle d'un connecteur automatique 15b, qui est dégagé latéralement par rapport à un orifice 16a et pieu 16 traversant de ladite embase, mais positionné de manière fixe et déterminée par rapport à l'axe ZZ' dudit pieu.

Le dispositif de support et de raccordement 15, supporte un deuxième élément de conduite rigide coudé 5b comportant à son extrémité supérieure ladite deuxième bride de fixation 15a et à son extrémité inférieure, une deuxième partie femelle ou mâle complémentaire d'un connecteur automatique 15b.

Le dispositif de support et de raccordement 15 est constitué d'éléments de structure supportant ledit deuxième élément de conduite rigide coudée 5b, lesdits éléments de structure rigide assurant également la liaison entre ladite deuxième bride de fixation 15a et une platine inférieure 15d supportant en sous-face un pieu tubulaire 16 dénommé insert tubulaire d'ancrage.

Le système de fixation de l'extrémité supérieure de la conduite rigide 4b avec la conduite flexible 4a,10 et le tensionnement desdites conduites confère une plus grande stabilité à l'extrémité supérieure de la conduite rigide 4b avec une variation angulaire γ ne dépassant pas en opération les 5°.

Ainsi, il a été possible selon la présente invention de réaliser un encastrement rigide de l'extrémité inférieure de la conduite rigide en acier 4b sur l'embase 4d à l'aide du dispositif de support de raccordement 15. Pour ce faire, l'élément de conduite terminal inférieur de la conduite rigide 4b comprend une pièce de transition conique 14 dont l'inertie en section transversale augmente progressivement depuis une valeur sensiblement identique à l'inertie de l'élément de conduite du riser 4b auquel il est relié, dans la partie haute effilée de la pièce de transition 14, jusqu'à une valeur de 3 à 10 fois supérieure au niveau de sa partie basse reliée à ladite première bride de fixation 14a. Le coefficient de variation d'inertie dépend essentiellement du moment de flexion que doit supporter le riser vertical au niveau de ladite pièce de transition, ledit moment étant fonction de l'excursion maximale de la partie supérieure de la conduite rigide en acier 4b, donc de l'angle γ. Pour réaliser cette pièce de transition 14 on utilise des aciers à haute limite élastique et dans les cas extrêmes de contrainte, on peut être amené à fabriquer des pièces de transition 14 en titane.

## Revendications

1. Installation de liaisons fond-surface comprenant une pluralité de liaisons fond-surface (3-i avec i = 1 à k, 4-j avec j = 1 à m) disposées en éventail depuis un même support flottant (1) jusqu'à une pluralité de conduites sous-marines (3e-i avec i = 1 à k, 4e-j avec j = 1 à m) reposant au fond de la mer (12), lesdites liaisons fond-surface comprenant au moins :
1) un premier nombre (k) d'au moins 2, de préférence de 5 à 50, de préférence encore au moins 10, premières liaisons fond-surface (3,3-i), chaque dite première liaison fond-surface formant une première tour hybride comprenant chacune :
1a) une première conduite rigide consistant en un premier riser vertical, (3b,3b-i avec i = 1 à k) dont l'extrémité inférieure est fixée à une première embase (3d-i avec i = 1 à k) ancrée au fond de la mer et reliée à une première conduite sous-marine (3e-i avec i = 1 à k) reposant au fond de la mer et dont l'extrémité supérieure (3b') est tensionnée de façon sensiblement verticale par un premier flotteur (3c-i avec i = 1 à k) immergé en subsurface, de préférence à au moins 100m de profondeur, auquel elle est reliée (5), et
1b) une première conduite de liaison flexible (3a,3a-i avec i = 1 à k) plongeante, assurant la liaison entre ledit support flottant et l'extrémité supérieure dudit premier riser, lesdites premières conduites flexibles étant accrochées au niveau (2,2-i avec i = 1 à k) d'un bordé (1a) dudit support flottant, deux points d'accroches desdites premières conduites flexibles successives étant espacées (I) l'une de l'autre, les différentes dites premières conduites flexibles étant de préférence régulièrement espacées d'une même distance (I), et deux plans verticaux virtuels (Pi,Pi+1 avec i = 1 à k-1) passant respectivement par deux dites premières conduites de liaison flexibles (3a-i,3a-[i+1] avec i = 1 à k-1) successives au repos, étant disposés angulairement l'un par rapport à l'autre d'un premier angle αi avec i = 1 à k, les différents plans verticaux (Pi avec i = 1 à k) des différentes dites premières conduites de liaison flexibles étant en intersection sensiblement au niveau d'un même point (C₀) dans un plan de section horizontale, de préférence les différents angles αi étant tous de même valeur,
**caractérisée en ce que** ladite installation comprend en outre un deuxième nombre (m) d'au moins une deuxième liaison fond-surface (4,4-j avec j = 1 à m), chaque dite deuxième liaison fond-surface formant une deuxième tour hybride comprenant :
2a) une deuxième conduite rigide (4b,4b-j avec j = 1 à m) consistant en une colonne montante comprenant un deuxième riser (4b-1,4b-2) vertical ou une deuxième conduite rigide caténaire de type SCR (4b-3), dont l'extrémité inférieure est reliée à une deuxième conduite sous-marine (4e-j avec j = 1 à m) reposant au fond de la mer et dont l'extrémité supérieure (4b') est tensionnée par un deuxième élément de flottabilité (4c,4c-j avec j = 1 à m) immergé en subsurface, de préférence à au moins 50m de profondeur, auquel elle est reliée, et
2b) une deuxième conduite de liaison flexible (4a,4a-j avec j = 1 à m) assurant la liaison entre ledit support flottant (1) et l'extrémité supérieure (4b') de ladite deuxième conduite rigide, chaque dite deuxième conduite flexible passant par une goulotte (6,6a-6b) fixée à un dit premier flotteur délimitant ainsi deux portions (4a'-j,4"-j avec j = 1 à m) de deuxième conduite flexible plongeante, respectivement de part et d'autre dudit premier flotteur, le point d'accroche de chaque dite deuxième conduite flexible sur le dit bordé étant situé (2,2-i avec i = 1 à k) à proximité, de préférence juxtaposé contre, le point d'accroche de ladite première conduite flexible en liaison avec ledit premier flotteur supportant ladite deuxième conduite flexible.

2. Installation de liaisons fond-surface selon la revendication 1, **caractérisée en ce qu'**elle comprend :
- au moins 2, de préférence 5 à 50, de préférence encore au moins 10 dites deuxièmes liaisons fond-surface (4,4-j avec j = 1 à m), et
- la distance la plus courte entre un point d'accroche d'une dite deuxième conduite flexible sur le support flottant et l'extrémité supérieure de ladite deuxième conduite rigide à laquelle elle est reliée, est supérieure à la distance la plus longue entre un point d'accroche d'une dite première conduite flexible sur le support flottant et l'extrémité supérieure de ladite première conduite rigide à laquelle elle est reliée.

3. Installation de liaisons fond-surface selon la revendication 1 ou 2, **caractérisée en ce que** ledit premier flotteur (3c-2,3c-4 et 3c-5), de préférence chaque dit premier flotteur supporte au moins deux dites deuxièmes conduites flexibles passant de préférence par respectivement au moins deux dites goulottes fixées au même dit premier flotteur.

4. Installation de liaisons fond-surface selon l'une des revendications 1 à 3, **caractérisée en ce que** ladite deuxième conduite rigide consiste en un deuxième riser vertical (4b-1,4b-3) dont l'extrémité inférieure est fixée à une deuxième embase (4d-1,4d-3) ancrée au fond de la mer (12) et reliée à une dite deuxième conduite sous-marine reposant au fond de la mer et dont l'extrémité supérieure (4b') est tensionnée de façon sensiblement verticale par un deuxième flotteur (4c-1,4c-3) immergé en subsurface, de préférence à au moins 50m de profondeur, auquel elle est reliée.

5. Installation de liaisons fond-surface selon l'une des revendications 1 à 4, **caractérisée en ce que** :
- lesdits premiers flotteurs ne sont pas situés à égale distance d'un même bordé plat (1b) dudit support flottant auquel les extrémités desdites premières conduites flexibles sont reliées, et
- de préférence, lesdits premiers flotteurs sont tous situés à égale distance (L₁) du point d'intersection (C₀) desdits plans verticaux (Pi) desdites premières conduites flexibles accrochées sur un même bordé dudit support flottant, formant ainsi une première rangée circulaire (R₁) de dits premiers flotteurs.

6. Installation de liaisons fond-surface selon la revendication 4 ou 5, **caractérisé en ce qu'**une pluralité de dits deuxièmes flotteurs, de préférence au moins la majorité desdits deuxièmes flotteurs (4c-1 à 4c-6,4c-8 et 4c-10 à 4c-11), sont situés sensiblement à une même distance (L₂) du point d'intersection (C₀) desdits plans verticaux (Pi) desdites premières conduites flexibles accrochées sur un même bordé dudit support flottant avec lesquelles lesdits deuxièmes flotteurs sont en liaison, formant ainsi une deuxième rangée circulaire (R₂) de dits deuxièmes flotteurs.

7. Installation de liaisons fond-surface selon l'une des revendications 4 à 6, **caractérisée en ce que** les différents dits deuxièmes flotteurs en liaison avec un même dit premier flotteur ne sont pas situés tous à une même distance dudit premier flotteur et les différentes dites deuxièmes embases en liaison avec un même dit premier flotteur, ne sont pas toutes situés à une même distance du point d'accroche sur le support flottant de ladite deuxième liaison fond-surface correspondante.

8. Installation de liaisons fond-surface selon la revendication 7, **caractérisée en ce que** lesdits deuxièmes flotteurs (4c-7 et 4c-9) forment au moins une deuxième rangée circulaire (R₂) de deuxièmes flotteurs et une troisième rangée circulaire (R'₂) de deuxièmes flotteurs plus éloignée (L'₂) que ladite deuxième rangée circulaire de deuxièmes flotteurs.

9. Installation de liaisons fond-surface selon l'une des revendications 2 ou 8, **caractérisée en ce qu'**au moins deux dites deuxièmes conduites flexibles passant par un même dit premier flotteur sont fixées à des goulottes (6b,6c) disposées à des hauteurs différentes sur ledit premier flotteur.

10. Installation de liaisons fond-surface selon l'une des revendications 2 à 9, **caractérisée en ce qu'**au moins deux dites deuxièmes conduites flexibles passant par un même dit premier flotteur sont fixées à des goulottes (6a,6b) disposées sur des faces opposées dudit premier flotteur.

11. Installation de liaisons fond-surface selon l'une des revendications 1 à 10, **caractérisé en ce qu'**elle comprend en outre au moins une nième liaison fond-surface, n étant un entier au moins égal à 3 comprenant :
a) une nième conduite rigide consistant en une colonne montante comprenant un nième riser vertical ou une nième conduite rigide caténaire de type SCR, dont l'extrémité inférieure est reliée à une nième conduite sous-marine reposant au fond de la mer et dont l'extrémité supérieure est tensionnée par un nième élément de flottabilité immergé en subsurface, de préférence un nième flotteur terminal, immergé au moins à 100m de profondeur auquel elle est reliée, et
b) une nième conduite de liaison flexible assurant la liaison entre le support flottant et l'extrémité supérieure de ladite nième conduite rigide, chaque dite nième conduite flexible passant par (n-1) goulottes fixées respectivement à (n-1) flotteurs intermédiaire immergés en subsurface délimitant ainsi n portions plongeantes de dites nième conduite flexible, chacun desdits (n-1) flotteurs intermédiaires étant de préférence un flotteur de tensionnement d'au moins une, de préférence de la totalité, des (n-1)ièmes conduites rigides, de respectivement (n-1)ièmes liaisons fond-surface.

12. Installation de liaisons fond-surface selon l'une des revendications 1 à 11, **caractérisée en ce qu'**une dite deuxième ou nième conduite rigide, n étant un entier au moins égal à 3, est une conduite de type caténaire (4b-2) constituée par l'extrémité d'une deuxième ou respectivement nième conduite sous-marine (4e-2) reposant au fond de la mer remontant jusqu'en subsurface selon une courbe en chaînette, essentiellement selon une courbe continûment variable jusqu'à un dit deuxième ou respectivement nième flotteur terminal (4c-2).

13. Installation de liaisons fond-surface selon la revendication 12, **caractérisée en ce que** ledit deuxième ou nième flotteur terminal (4c-3) au sommet d'une dite deuxième ou nième conduite rigide de type caténaire (4b-3) est solidaire et fixée rigidement à au moins un autre dit deuxième ou nième flotteur (4c-1,4c-2) en liaison avec un dit deuxième ou respectivement nième riser vertical (4b-1,4b-2), les différents deuxièmes, respectivement nièmes flotteurs terminaux (4c-1,4c-2,4c-3) fixés rigidement ensemble étant en liaison avec un même dit premier flotteur (3c) ou les mêmes (n-1) dits flotteurs intermédiaires.

14. Installation de liaisons fond-surface selon l'une des revendications 1 à 13, **caractérisée en ce que** :
- une extrémité d'une dite deuxième ou nième conduite flexible (10,4a) est directement raccordée, de préférence par un système de brides (13), à l'extrémité supérieure d'un deuxième ou respectivement nième riser vertical (4b), et
- l'extrémité inférieure du deuxième ou nième riser vertical comprend un élément de conduite terminal formant une pièce de transition d'inertie (14) dont la variation de l'inertie est telle que l'inertie dudit élément de conduite terminal, à son extrémité supérieure, soit sensiblement identique à celle de l'élément de conduite de la partie courante du deuxième riser vertical auquel elle est reliée, ladite inertie de l'élément de conduite terminal augmentant progressivement jusqu'à l'extrémité inférieure de ladite pièce de transition d'inertie, comprenant une première bride de fixation (14a) permettant la fixation et l'encastrement de l'extrémité inférieure dudit deuxième ou respectivement nième riser vertical à un dispositif de support et de raccordement (15) solidaire de ladite deuxième ou respectivement nième embase (4c) ancrée au fond de la mer, et
- une partie terminale (10a) de ladite deuxième ou respectivement nième conduite flexible, du coté de sa jonction à l'extrémité supérieure dudit deuxième ou respectivement nième riser, présente une flottabilité positive, et au moins la partie supérieure (4b') du deuxième ou nième riser vertical présente également une flottabilité positive, de sorte que les flottabilités positives de ladite partie terminale de ladite deuxième ou nième conduite flexible et de ladite partie supérieure dudit deuxième ou nième riser vertical permettent le tensionnement dudit deuxième ou nième riser en position sensiblement verticale et l'alignement ou la continuité de courbure entre l'extrémité de ladite partie terminale de ladite deuxième ou nième conduite flexible et la partie supérieure dudit deuxième ou nième riser vertical au niveau de leur raccordement, ladite flottabilité positive étant apportée par une pluralité de flotteurs périphériques coaxiaux (10d), régulièrement espacés et/ou un revêtement continu en matériau de flottabilité positive, et
- ladite partie terminale (10a) de ladite deuxième ou nième conduite flexible présentant une flottabilité positive, s'étend sur une partie de la longueur totale de ladite deuxième ou nième conduite flexible, telle que la portion de dite deuxième conduite s'étendant entre ledit premier ou respectivement (n-1)ième flotteur et le sommet dudit deuxième ou respectivement nième riser vertical présente une configuration en S, avec une partie (10b) du côté dudit premier ou (n-1)ième flotteur présentant une courbure concave en forme de chaînette à configuration de chaînette plongeante et la partie terminale (10a) restante de ladite deuxième conduite flexible présentant une courbure convexe en forme de chaînette inversée de par sa flottabilité positive, l'extrémité (10c) de ladite partie terminale de ladite deuxième ou respectivement nième conduite flexible, au niveau de l'extrémité supérieure dudit deuxième ou respectivement nième riser, étant située de préférence au dessus et sensiblement dans l'alignement de l'axe incliné Z₁Z'₁ dudit deuxième riser à son extrémité supérieure (4b').

15. Installation de liaisons fond-surface selon la revendication 14, **caractérisée en ce que** :
- ledit deuxième ou respectivement nième riser vertical est relié à son extrémité inférieure à au moins une deuxième ou respectivement nième conduite sous-marine (4e) reposant au fond de la mer, et
- ladite deuxième ou nième conduite sous-marine reposant au fond de la mer comprend un premier élément de conduite rigide coudé terminal (5b) solidaire de ladite deuxième ou nième embase (4c) reposant au fond de la mer et ledit premier élément de conduite rigide coudé terminal (5b) est maintenu fixement par rapport à ladite deuxième ou nième embase, avec, à son extrémité, une première partie d'élément de raccordement, de préférence un élément mâle ou femelle d'un connecteur automatique (15b), et
- ladite première bride de fixation (14a) à l'extrémité inférieure de ladite pièce de transition d'inertie (14) est fixée à une deuxième bride de fixation (15a) à l'extrémité d'un deuxième élément de conduite rigide coudé (5c), solidaire dudit dispositif de support et de raccordement (15) fixé sur ladite deuxième ou nième embase et supportant, de façon fixe et rigide, ledit deuxième élément de conduite rigide coudé (5c), dont l'autre extrémité comprend une deuxième partie d'élément de raccordement complémentaire de ladite première partie d'élément de raccordement et raccordée à celle-ci lorsque ledit dispositif de support et de raccordement (15) est fixé à ladite embase (4c).

## Patentansprüche

1. Anlage aus Grund-Oberflächen-Verbindungen, umfassend eine Vielzahl von Grund-Oberflächen-Verbindungen (3-i mit i = 1 bis k, 4-j mit j = 1 bis m), die von einem gleichen schwimmenden Träger (1) aus bis zu einer Vielzahl von auf dem Meeresgrund (12) aufliegenden Unterwasserleitungen (3e-i mit i = 1 bis k, 4e-j mit j = 1 bis m) fächerförmig angeordnet sind, wobei die Grund-Oberflächen-Verbindungen wenigstens umfassen:
1) eine erste Anzahl (k) von wenigstens 2, vorzugsweise 5 bis 50, weiterhin vorzugsweise wenigstens 10, ersten Grund-Oberflächen-Verbindungen (3, 3-i), wobei jede erste Grund-Oberflächen-Verbindung einen ersten Hybridturm bildet, der jeweils umfaßt:
1a) eine erste starre Leitung, die aus einem ersten vertikalen Riser (3b, 3b-i mit i = 1 bis k) besteht, dessen unteres Ende an einem ersten Sockel (3d-i mit i = 1 bis k) befestigt ist, welcher am Meeresgrund verankert und mit einer auf dem Meeresgrund aufliegenden ersten Unterwasserleitung (3e-i mit i = 1 bis k) verbunden ist, und dessen oberes Ende (3b') durch einen unter der Oberfläche, vorzugsweise in wenigstens 100 m Tiefe versenkten ersten Schwimmer (3c-i mit i = 1 bis k), mit dem es verbunden ist (5), im wesentlichen vertikal gespannt ist, und
1b) eine erste flexible eintauchende Verbindungsleitung (3a, 3a-i mit i = 1 bis k), welche die Verbindung zwischen dem schwimmenden Träger und dem oberen Ende des ersten Risers sicherstellt, wobei die ersten flexiblen Leitungen im Bereich (2, 2-i mit i = 1 bis k) einer Schiffshaut (1a) des schwimmenden Trägers befestigt sind, wobei zwei Befestigungsstellen der aufeinanderfolgenden ersten flexiblen Leitungen voneinander beabstandet sind (I), wobei die verschiedenen ersten flexiblen Leitungen vorzugsweise um einen gleichen Abstand (I) gleichmäßig beabstandet sind und wobei zwei virtuelle vertikale Ebenen (Pi, Pi+1 mit i = 1 bis k-1), die jeweils durch zwei aufeinanderfolgende ruhende erste flexible Verbindungsleitungen (3a-i, 3a-[i+1] mit i = 1 bis k-1) verlaufen, unter einem ersten Winkel αi mit i = 1 bis k winkelig zueinander angeordnet sind, wobei sich die verschiedenen vertikalen Ebenen (Pi mit i = 1 bis k) der verschiedenen ersten flexiblen Verbindungsleitungen im wesentlichen im Bereich einer gleichen Stelle (C₀) in einer horizontalen Querschnittsebene schneiden, wobei vorzugsweise die verschiedenen Winkel αi alle den gleichen Wert haben,
**dadurch gekennzeichnet, daß** die Anlage ferner eine zweite Anzahl (m) von wenigstens einer zweiten Grund-Oberflächen-Verbindung (4, 4-j mit j = 1 bis m) umfaßt, wobei jede zweite Grund-Oberflächen-Verbindung einen zweiten Hybridturm bildet, der umfaßt:
2a) eine zweite starre Leitung (4b, 4b-j mit j = 1 bis m), die aus einer Steigleitung mit einem zweiten vertikalen Riser (4b-1, 4b-2) oder einer zweiten starren aufgehängten Leitung vom Typ SCR (4b-3) besteht, deren unteres Ende mit einer auf dem Meeresgrund aufliegenden zweiten Unterwasserleitung (4e-j mit j = 1 bis m) verbunden ist und deren oberes Ende (4b') durch ein unter der Oberfläche, vorzugsweise in wenigstens 50 m Tiefe versenktes zweites Auftriebselement (4c, 4c-j mit j = 1 bis m), mit dem es verbunden ist, gespannt ist, und
2b) eine zweite flexible Verbindungsleitung (4a, 4a-j mit j = 1 bis m), welche die Verbindung zwischen dem schwimmenden Träger (1) und dem oberen Ende (4b') der zweiten starren Leitung sicherstellt, wobei jede zweite flexible Leitung durch eine an einem ersten Schwimmer befestigte Rinne (6, 6a-6b) verläuft, wodurch zwei Abschnitte (4a'-j, 4"-j mit j = 1 bis m) einer zweiten flexiblen eintauchenden Leitung jeweils auf beiden Seiten des ersten Schwimmers begrenzt werden, wobei die Befestigungsstelle einer jeden zweiten flexiblen Leitung an der Schiffshaut in der Nähe, vorzugsweise neben der Befestigungsstelle der ersten flexiblen Leitung in Verbindung mit dem die zweite flexible Leitung tragenden ersten Schwimmer gelegen ist (2, 2-i mit i = 1 bis k).

2. Anlage aus Grund-Oberflächen-Verbindungen nach Anspruch 1, **dadurch gekennzeichnet, daß** sie umfaßt:
- wenigstens 2, vorzugsweise 5 bis 50, weiterhin bevorzugt wenigstens 10 zweite Grund-Oberflächen-Verbindungen (4, 4-j mit j = 1 bis m), und
- der kürzeste Abstand zwischen einer Befestigungsstelle einer zweiten flexiblen Leitung an dem schwimmenden Träger und dem oberen Ende der zweiten starren Leitung, mit der sie verbunden ist, größer ist als der längste Abstand zwischen einer Befestigungsstelle einer ersten flexiblen Leitung an dem schwimmenden Träger und dem oberen Ende der ersten starren Leitung, mit der sie verbunden ist.

3. Anlage aus Grund-Oberflächen-Verbindungen nach Anspruch 1 oder 2, **dadurch gekennzeichnet, daß** der erste Schwimmer (3c-2, 3c-4 und 3c-5), vorzugsweise jeder erste Schwimmer wenigstens zwei zweite flexible Leitungen trägt, die vorzugsweise durch jeweils wenigstens zwei an dem gleichen ersten Schwimmer befestigte Rinnen verlaufen.

4. Anlage aus Grund-Oberflächen-Verbindungen nach einem der Ansprüche 1 bis 3, **dadurch gekennzeichnet, daß** die zweite starre Leitung aus einem zweiten vertikalen Riser (4b-1, 4b-3) besteht, dessen unteres Ende an einem zweiten Sockel (4d-1, 4d-3) befestigt ist, welcher am Meeresgrund (12) verankert und mit einer auf dem Meeresgrund aufliegenden zweiten Unterwasserleitung verbunden ist, und dessen oberes Ende (4b') durch einen unter der Oberfläche, vorzugsweise in wenigstens 50 m Tiefe versenkten zweiten Schwimmer (4c-1, 4c-3), mit dem es verbunden ist, im wesentlichen vertikal gespannt ist.

5. Anlage aus Grund-Oberflächen-Verbindungen nach einem der Ansprüche 1 bis 4, **dadurch gekennzeichnet, daß**:
- die ersten Schwimmer sich nicht in gleichem Abstand von einer gleichen flachen Schiffshaut (1 b) des schwimmenden Trägers, mit dem die Enden der ersten flexiblen Leitungen verbunden sind, befinden, und
- vorzugsweise die ersten Schwimmer alle in gleichem Abstand (L₁) von der Schnittstelle (C₀) der vertikalen Ebenen (Pi) der an einer gleichen Schiffshaut des schwimmenden Trägers befestigten ersten flexiblen Leitungen gelegen sind, wodurch eine erste kreisförmige Reihe (R₁) von ersten Schwimmern gebildet wird.

6. Anlage aus Grund-Oberflächen-Verbindungen nach Anspruch 4 oder 5, **dadurch gekennzeichnet, daß** eine Vielzahl von zweiten Schwimmern, vorzugsweise wenigstens die Mehrzahl der zweiten Schwimmer (4c-1 bis 4c-6, 4c-8 und 4c-10 bis 4c-11) im wesentlichen in einem gleichen Abstand (L₂) von der Schnittstelle (C₀) der vertikalen Ebenen (Pi) der an einer gleichen Schiffshaut des schwimmenden Trägers befestigten ersten flexiblen Leitungen, mit denen die zweiten Schwimmer in Verbindung sind, gelegen ist, wodurch eine zweite kreisförmige Reihe (R₂) von zweiten Schwimmern gebildet wird.

7. Anlage aus Grund-Oberflächen-Verbindungen nach einem der Ansprüche 4 bis 6, **dadurch gekennzeichnet, daß** die verschiedenen zweiten Schwimmer in Verbindung mit einem gleichen ersten Schwimmer nicht alle in einem gleichen Abstand von dem ersten Schwimmer gelegen sind und die verschiedenen zweiten Sockel in Verbindung mit einem gleichen ersten Schwimmer nicht alle in einem gleichen Abstand von der Befestigungsstelle an dem schwimmenden Träger der entsprechenden zweiten Grund-Oberflächen-Verbindung gelegen sind.

8. Anlage aus Grund-Oberflächen-Verbindungen nach Anspruch 7, **dadurch gekennzeichnet, daß** die zweiten Schwimmer (4c-7 und 4c-9) wenigstens eine zweite kreisförmige Reihe (R₂) von zweiten Schwimmern sowie eine dritte kreisförmige Reihe (R'₂) von zweiten Schwimmern, die weiter entfernt (L'₂) ist als die zweite kreisförmige Reihe von zweiten Schwimmern, bilden.

9. Anlage aus Grund-Oberflächen-Verbindungen nach einem der Ansprüche 2 oder 8, **dadurch gekennzeichnet, daß** wenigstens zwei zweite flexible Leitungen, die durch einen gleichen ersten Schwimmer verlaufen, an in unterschiedlichen Höhen an dem ersten Schwimmer angeordneten Rinnen (6b, 6c) befestigt sind.

10. Anlage aus Grund-Oberflächen-Verbindungen nach einem der Ansprüche 2 bis 9, **dadurch gekennzeichnet, daß** wenigstens zwei zweite flexible Leitungen, die durch einen gleichen ersten Schwimmer verlaufen, an auf gegenüberliegenden Seiten des ersten Schwimmers angeordneten Rinnen (6a, 6b) befestigt sind.

11. Anlage aus Grund-Oberflächen-Verbindungen nach einem der Ansprüche 1 bis 10, **dadurch gekennzeichnet, daß** sie ferner wenigstens eine n-te Grund-Oberflächen-Verbindung umfaßt, wobei n eine ganze Zahl wenigstens gleich 3 ist, umfassend:
a) eine n-te starre Leitung, die aus einer Steigleitung mit einem n-ten vertikalen Riser oder einer n-ten starren aufgehängten Leitung vom Typ SCR besteht, deren unteres Ende mit einer auf dem Meeresgrund aufliegenden n-ten Unterwasserleitung verbunden ist und deren oberes Ende durch ein unter der Oberfläche versenktes n-tes Auftriebselement, vorzugsweise einen wenigstens in 100 m Tiefe versenkten n-ten Abschlußschwimmer, mit dem es verbunden ist, gespannt ist, und
b) eine n-te flexible Verbindungsleitung, welche die Verbindung zwischen dem schwimmenden Träger und dem oberen Ende der n-ten starren Leitung sicherstellt, wobei jede n-te flexible Leitung durch (n-1) Rinnen, die jeweils an (n-1) unter der Oberfläche versenkten Zwischenschwimmern befestigt sind, verläuft, wodurch n eintauchende Abschnitte einer n-ten flexiblen Leitung begrenzt werden, wobei jeder der (n-1) Zwischenschwimmer vorzugsweise ein Schwimmer zum Spannen wenigstens einer der, vorzugsweise aller (n-1)-ten starren Leitungen bzw. (n-1)-ten Grund-Oberflächen-Verbindungen ist.

12. Anlage aus Grund-Oberflächen-Verbindungen nach einem der Ansprüche 1 bis 11, **dadurch gekennzeichnet, daß** eine zweite oder n-te starre Leitung, wobei n eine ganze Zahl wenigstens gleich 3 ist, eine kettenlinienartige Leitung (4b-2) ist, die durch das Ende einer auf dem Meeresgrund aufliegenden zweiten bzw. n-ten Unterwasserleitung (4e-2) gebildet ist, das in einer kettenlinienförmigen Kurve bis unter die Oberfläche, im wesentlichen in einer kontinuierlich veränderlichen Kurve bis zu einem zweiten bzw. n-ten Abschlußschwimmer (4c-2) hinauf verläuft.

13. Anlage aus Grund-Oberflächen-Verbindungen nach Anspruch 12, **dadurch gekennzeichnet, daß** der zweite oder n-te Abschlußschwimmer (4c-3) am Scheitel einer zweiten oder n-ten starren kettenlinienartigen Leitung (4b-3) mit wenigstens einem weiteren zweiten oder n-ten Schwimmer (4c-1, 4c-2), der mit einem zweiten bzw. n-ten vertikalen Riser (4b-1, 4b-2) in Verbindung ist, fest verbunden und hieran starr befestigt ist, wobei die verschiedenen zweiten bzw. n-ten Abschlußschwimmer (4c-1, 4c-2, 4c-3), die starr miteinander befestigt sind, mit einem gleichen ersten Schwimmer (3c) oder den gleichen (n-1) Zwischenschwimmern in Verbindung sind.

14. Anlage aus Grund-Oberflächen-Verbindungen nach einem der Ansprüche 1 bis 13, **dadurch gekennzeichnet, daß**:
- ein Ende einer zweiten oder n-ten flexiblen Leitung (10, 4a) direkt, vorzugsweise durch ein Flanschsystem (13), mit dem oberen Ende eines zweiten bzw. n-ten vertikalen Risers (4b) verbunden ist, und
- das untere Ende des zweiten oder n-ten vertikalen Risers ein Abschlußleitungselement umfaßt, das ein Trägheitsübergangsteil (14) bildet, dessen Trägheitsänderung derart ist, daß die Trägheit des Abschlußleitungselements an seinem oberen Ende im wesentlichen mit derjenigen des Leitungselements des durchgehenden Teils des zweiten vertikalen Risers, mit dem es verbunden ist, identisch ist, wobei die Trägheit des Abschlußleitungselements bis zu dem unteren Ende des Trägheitsübergangsteils progressive zunimmt, umfassend einen ersten Befestigungsflansch (14a), der die Befestigung und das Einfügen des unteren Endes des zweiten bzw. n-ten vertikalen Risers an einer bzw. in eine Halte- und Verbindungsvorrichtung (15), die mit dem am Meeresgrund verankerten zweiten bzw. n-ten Sockel (4d) fest verbunden ist, ermöglicht, und
- ein Abschlußteil (10a) der zweiten bzw. n-ten flexiblen Leitung, auf der Seite ihrer Verbindung mit dem oberen Ende des zweiten bzw. n-ten Risers, einen positiven Auftrieb aufweist und wenigstens das obere Teil (4b') des zweiten oder n-ten vertikalen Risers ebenfalls einen positiven Auftrieb aufweist, so daß die positiven Auftriebe des Abschlußteils der zweiten oder n-ten flexiblen Leitung und des oberen Teils des zweiten oder n-ten vertikalen Risers das Spannen des zweiten oder n-ten Risers in im wesentlichen vertikaler Position sowie das Ausrichten oder die Krümmungskontinuität zwischen dem Ende des Abschlußteils der zweiten oder n-ten flexiblen Leitung und dem oberen Teil des zweiten oder n-ten vertikalen Risers im Bereich ihrer Verbindung ermöglichen, wobei der positive Auftrieb durch eine Vielzahl von gleichmäßig beabstandeten, koaxialen Umfangsschwimmern (10d) und/oder eine durchgehende Beschichtung aus einem Material mit positivem Auftrieb verliehen wird, und
- das Abschlußteil (10a) der zweiten oder n-ten flexiblen Leitung, das einen positiven Auftrieb aufweist, sich über einen Teil der Gesamtlänge der zweiten oder n-ten flexiblen Leitung erstreckt, welcher derart ist, daß der Abschnitt der zweiten Leitung, der sich zwischen dem ersten bzw. (n-1)-ten Schwimmer und dem Scheitel des zweiten bzw. n-ten vertikalen Risers erstreckt, eine S-förmige Gestalt aufweist, mit einem Teil (10b) auf der Seite des ersten oder (n-1)-ten Schwimmers, der eine kettenlinienförmige konkave Krümmung mit der Gestalt einer eintauchenden Kettenlinie aufweist, und dem verbleibenden Abschlußteil (10a) der zweiten flexiblen Leitung, der aufgrund seines positiven Auftriebs eine konvexe Krümmung in Form einer umgekehrten Kettenlinie aufweist, wobei das Ende (10c) des Abschlußteils der zweiten bzw. n-ten flexiblen Leitung, im Bereich des oberen Endes des zweiten bzw. n-ten Risers, vorzugsweise oberhalb und im wesentlichen in der Flucht der geneigten Achse Z₁Z'₁ des zweiten Risers an seinem oberen Ende (4b') gelegen ist.

15. Anlage aus Grund-Oberflächen-Verbindungen nach Anspruch 14, **dadurch gekennzeichnet, daß**:
- der zweite bzw. n-te vertikale Riser an seinem unteren Ende mit wenigstens einer auf dem Meeresgrund aufliegenden zweiten bzw. n-ten Unterwasserleitung (4e) verbunden ist, und
- die auf dem Meeresgrund aufliegende zweite oder n-te Unterwasserleitung ein erstes starres, gekrümmtes Abschlußleitungselement (5b) umfaßt, das mit dem auf dem Meeresgrund aufliegenden zweiten oder n-ten Sockel (4d) fest verbunden ist, und das erste starre, gekrümmte Abschlußleitungselement (5b) gegenüber dem zweiten oder n-ten Sockel fest gehalten ist, wobei es an seinem Ende ein erstes Verbindungselementteil, vorzugsweise ein Einsteck- oder Aufnahmeelement eines automatischen Verbinders (15b) aufweist, und
- der erste Befestigungsflansch (14a) am unteren Ende des Trägheitsübergangsteils (14) an einem zweiten Befestigungsflansch (15a) am Ende eines zweiten starren, gekrümmten Leitungselements (5c) befestigt ist, das mit der Halte- und Verbindungsvorrichtung (15) fest verbunden ist, die an dem zweiten oder n-ten Sockel befestigt ist und auf feste und starre Weise das zweite starre, gekrümmte Leitungselement (5c) trägt, dessen anderes Ende ein zweites Verbindungselementteil umfaßt, das zu dem ersten Verbindungselementteil ergänzend und mit diesem verbunden ist, wenn die Halte- und Verbindungsvorrichtung (15) an dem Sockel (4d) befestigt ist.

## Claims

1. An installation of bottom-to-surface connections, the installation comprising a plurality of bottom-to-surface connections (3-i with i = 1 to k, 4-j with j = 1 to m) arranged in a fan from a common floating support (1) to a plurality of undersea pipes (3e-i with i = 1 to k, 4e-j with j = 1 to m) resting on the sea bottom (12), said bottom-to-surface connections comprising at least:
1) a first number k of at least 2 and preferably 5 to 50, more preferably at least 10, first bottom-to-surface connections (3, 3-i), each referred to as a first bottom-to-surface connection and forming a first hybrid tower, each comprising:
1a) a first rigid pipe consisting in a first vertical riser (3b, 3b-i with i = 1 to k) having its bottom end fastened to a first base (3d-i with i = 1 to k) anchored to the sea bottom and connected to a first undersea pipe (3e-i with i = 1 to k) resting on the sea bottom, and with its top end (3b') tensioned in substantially vertical manner by a first float (3c-i with i = 1 to k) that is immersed in the subsurface, preferably at a depth of at least 100 m, to which the first pipe is connected (5); and
1b) a diving first flexible connection pipe (3a, 3a-i with i = 1 to k) providing the connection between said floating support and the top end of said first riser, said first flexible pipe being attached at the level (2, 2-i with i = 1 to k) of a side (1a) of said floating support, two successive attachment points of said first flexible pipe being spaced apart (ℓ) from each other, the various ones of said first flexible pipes preferably being regularly spaced apart by the same distance (ℓ), and two virtual vertical planes (Pi, Pi+1 with i = 1 to k-1) containing respectively two of said successive first flexible connections pipes (3a-i, 3a-[i+1] with i = 1 to k-1) at rest, being arranged angularly relative to each other at a first angle αi with i = 1 to k, the various vertical planes (Pi with i = 1 to k) of the various ones of said first flexible connection pipes intersecting substantially at a common point C₀ in a horizontal section plane, the various angles αi preferably all having the same value;
**characterized in that** said installation comprises further a second number m of at least one second bottom-to-surface connection (4, 4-j with j = 1 to m), each second bottom-to-surface connection forming a second hybrid tower comprising:
2a) a second rigid pipe (4b, 4b-j with j = 1 to m) consisting in a rising column comprising a second vertical riser (4b-1, 4b-2) or an SCR type catenary second rigid pipe (4b-3), with the bottom end thereof connected to a second undersea pipe (4e-j with j = 1 to m) resting on the sea bottom and with the top end (4b') tensioned by a second buoyancy element (4c, 4c-j with j = 1 to m) immersed in the subsurface preferably at a depth of at least 50 m, to which the second pipe is connected; and
2b) a second flexible connection pipe (4a, 4a-j with j = 1 to m) providing the connection between said floating support (1) and the top end (4b') of said second rigid pipe, each of said second flexible pipes passing via a trough (6, 6a-6b) fastened to a said first float, thereby defining two diving portions (4a'-j, 4"-j with j = 1 to m) of second flexible pipe on respective sides of said first float, the attachment point of each said second flexible pipe on said side being situated (2, 2-i with i = 1 to k) in the proximity of and preferably juxtaposed against the attachment point of said first flexible connection pipe with said first float supporting said second flexible pipe.

2. An installation of bottom-to-surface connections according to claim 1, **characterized in that** it comprises:
· at least 2, preferably 5 to 50, more preferably at least 10, of said second bottom-to-surface connections (4, 4-j with j = 1 to m); and
· the shortest distance between an attachment point of a said second flexible pipe on the floating support and the top end of said second rigid pipe to which it is connected is greater than the longest distance between an attachment point of a said first flexible pipe on the floating support and the top end of said first rigid pipe to which it is connected.

3. An installation of bottom-to-surface connections according to claim 1 or claim 2, **characterized in that** said first float (3c-2, 3c-4, and 3c-5), and preferably each said first float, supports at least two of said second flexible pipes, preferably passing respectively via at least two said troughs fastened to a common said first float.

4. An installation of bottom-to-surface connections according to any one of claims 1 to 3, **characterized in that** said second rigid pipe consists in a second vertical riser (4b-1, 4b-3) having its bottom end fastened to a second base (4d-1, 4d-3) anchored to the sea bottom (12) and connected to a said second undersea pipe resting on the sea bottom and having its top end (4b') tensioned in substantially vertical manner by a second float (4c-1, 4c-3) immersed in the subsurface, preferably at a depth of at least 50 m, to which the second pipe is connected.

5. An installation of bottom-to-surface connections according to any one of claims 1 to 4, **characterized in that**:
· said first floats are not situated at equal distances from a common flat side (1b) of said floating support to which said first flexible pipes are connected; and
· preferably, said first floats are all situated at the same distance L₁ from the point of intersection C₀ of said vertical planes Pi of said first flexible pipes attached to a common side of said floating support, thereby forming a first circular row R₁ of said first floats.

6. An installation of bottom-to-surface connections according to claim 4 or claim 5, **characterized in that** a plurality of said second floats, preferably at least a majority of said second floats (4c-1 to 4c-6, 4c-8 and 4c-10 to 4c-11), are situated at substantially the same distance L₂ from the point of intersection C₀ of said vertical planes Pi of said first flexible pipes attached to a common side of said floating support and with which said second floats are in connection, thereby forming a second circular row R₂ of said second floats.

7. An installation of bottom-to-surface connections according to any one of claims 4 to 6, **characterized in that** the various ones of said second floats in connection with a common said first float are not all situated at the same distance from said first float, and the various ones of said bases in connection with a common said first float are not all situated at the same distance from the attachment point on the floating support of said corresponding second bottom-to-surface connections.

8. An installation of bottom-to-surface connections according to claim 7, **characterized in that** said second floats (4c-7 and 4c-9) form at least one second circular row R₂ of second floats and a third circular row R'₂ of second floats that is further away L'₂ than said second circular row of second floats.

9. An installation of bottom-to-surface connections according to claim 2 or claim 8, **characterized in that** at least two of said second flexible pipes passing via a common said first float are fastened to troughs (6b, 6c) arranged at different heights on said first floats.

10. An installation of bottom-to-surface connections according to any one of claims 2 to 9, **characterized in that** at least two of said second flexible pipes passing via a common said first float are fastened to troughs (6a, 6b) arranged on opposite faces of said first float.

11. An installation of bottom-to-surface connections according to any one of claims 1 to 10, **characterized in that** it further includes at least an n^{th} bottom-to-surface connection, where n is an integer not less than 3, the installation comprising:
a) an n^{th} rigid pipe consisting in a rising column comprising an n^{th} vertical riser or an n^{th} SCR type catenary rigid pipe having its bottom end connected to an n^{th} undersea pipe resting on the sea bottom and having its top end tensioned by an n^{th} buoyancy element immersed in the subsurface, preferably a terminal n^{th} float immersed at a depth of at least 100 m, to which the n^{th} pipe is connected; and
b) an n^{th} flexible connection pipe providing the connection between the floating support and the top end of said n^{th} rigid pipe, each said n^{th} flexible pipe passing via n-1 troughs fastened respectively to n-1 intermediate floats immersed in the subsurface, thereby defining n diving portions of said n^{th} flexible pipes, each of said n-1 intermediate floats preferably being a float tensioning at least one and preferably all of the (n-1)^{th} rigid pipes of respective (n-1)^{th} bottom-to-surface connections.

12. An installation of bottom-to-surface connections according to any one of claims 1 to 11, **characterized in that** a said second or n^{th} rigid pipe, where n is an integer not less than 3, is a catenary type pipe (4b-2) constituted by the end of a second or n^{th} undersea pipe (4e-2) respectively resting on the sea bottom and rising to the subsurface along a catenary curve, essentially a continuously varying curve up to a respective said second or n^{th} terminal float (4c-2).

13. An installation of bottom-to-surface connections according to claim 12, **characterized in that** said second or n^{th} terminal float (4c-3) at the top of a said second or n^{th} rigid pipe (4b-3) of catenary type is secured to and rigidly fastened to at least one other said second or n^{th} float (4c-1, 4c-2) in connection with a respective said second or n^{th} vertical riser (4b-1, 4b-2), the various respective second or n^{th} terminal floats (4c-1, 4c-2, 4c-3) that are rigidly fastened together being in connection with the same said first float (3c) or with the same n-1 said intermediate floats.

14. An installation of bottom-to-surface connections according to any one of claims 1 to 13, **characterized in that**:
· one end of a second or n^{th} flexible pipe (10, 4a) is directly connected, preferably by a system of flanges (13), to the top end of a second or n^{th} vertical riser (4b), respectively; and
· the bottom end of the second or n^{th} vertical riser includes a terminal pipe element forming an inertia transition piece (14) in which the variation of inertia is such that the inertia of said terminal pipe element at its top end is substantially identical to the inertia of the pipe element constituting the main portion of the second vertical riser to which it is connected, said inertia of the terminal pipe element increasing progressively to the bottom end of said inertia transition piece having a first fastener flange (14a) enabling the bottom end of said second or n^{th} vertical riser, respectively, to be fastened to and restrained by a support and connection device (15) secured to said second or n^{th} base (4c), respectively, anchored to the sea bottom; and
· a terminal portion (10a) of said second or n^{th} flexible pipe, respectively, beside its junction with the top end of said second or n^{th} riser, respectively, presents positive buoyancy, and at least a top portion (4b') of the second or n^{th} vertical riser also presents positive buoyancy, such that the positive buoyancies of said terminal portion of said second or n^{th} flexible pipe and of said top portion of said second or n^{th} vertical riser enable said second or n^{th} riser to be tensioned in a substantially vertical position and enable the end of said terminal portion of said second or n^{th} pipe to be in alignment with or in continuity of curvature with the top portion of said second or n^{th} vertical riser where they are connected together, said positive buoyancy being provided by a plurality of peripheral floats (10d) arranged coaxially around the pipe and regularly spaced therealong, and/or by a continuous coating of positive buoyancy material; and
· said terminal portion (10a) of said second or n^{th} flexible pipe presenting positive buoyancy extends over a fraction of the total length of said second or n^{th} flexible pipe, such that the portion of said second pipe that extends between said first or (n-1)^{th} float, respectively, and the top of said second or n^{th} vertical riser, respectively, presents an S-shaped configuration, with a portion (10b) beside said first or (n-1)^{th} float presenting concave curvature in the form of a catenary having a diving catenary configuration, and the remaining terminal portion (10a) of said second flexible pipe presenting convex curvature of upside-down catenary shape as a result of its positive buoyancy, the end (10c) of said terminal portion of said second or n^{th} flexible pipe, respectively, at the top end of said second or n^{th} riser, respectively, being preferably situated above and substantially in alignment with the sloping axis Z₁Z'₁ of said second riser at its top end (4b').

15. An installation of bottom-to-surface connections according to claim 14, **characterized in that**:
· said second or n^{th} vertical riser, respectively, is connected at its bottom end to at least one second or n^{th} undersea pipe (4e), respectively, resting on the sea bottom; and
· said second or n^{th} undersea pipe resting on the sea bottom has a terminal first bent rigid pipe element (5b) secured to said second or n^{th} base (4c) resting on the sea bottom, and said terminal first bent rigid pipe element (5b) is held stationary relative to said second or n^{th} base with, at its end, a first coupling element portion, preferably a male or female element of an automatic connector (15b); and
· said first fastening flange (14a) at the bottom end of said inertial transition piece (14) is fastened to a second fastener flange (15a) at the end of a second bent rigid pipe element (5c) secured to said support and connection device (15) fastened on said second or n^{th} base and supporting, in stationary and rigid manner, said second bent rigid pipe element (5c), the other end of which includes a second coupling element portion complementary to said first coupling element portion and connected thereto when said support and connection device (15) is fastened to said base (4c).
